# EUROPÄISCHE PATENTSCHRIFT

(11) **EP 4 171 315 B1**
(45) Veröffentlichungstag und Bekanntmachung des Hinweises auf die Patenterteilung: **20.08.2025**
(21) Anmeldenummer: 20735331.9
(22) Anmeldetag: 26.06.2020
(51) Int. Cl.: A45D 40/16, A45D 40/04, A45D 40/14, A45D 40/00

(54) **DEODORANT-SPENDER**
DEODORANT DISPENSER
DISTRIBUTEUR DE DÉODORANT

(43) Veröffentlichungstag der Anmeldung: 03.05.2023
(73) Patentinhaber: Weener Plastics Group B.V., 6716 AA Ede (NL)
(72) Erfinder: SCHIPPER, Michael, 26826 Weener (DE); RAMON, William, 6314 Ede (NL); PATER, Marcel, 6314 Ede (NL)
(74) Vertreter: Wallinger, Michael
(86) Internationale Anmeldenummer: PCT/EP2020/068069
(87) Internationale Veröffentlichungsnummer: WO 2021/259496

(56) Entgegenhaltungen:
- WO-A1-2010/072668
- DE-A1- 4 227 387
- US-A1- 2020 054 110
- US-A1- 2020 054 110

## Beschreibung

Die vorliegende Erfindung betrifft einen Deodorant-Spender, einen Nachfüllpack für einen derartigen Deodorant-Spender, ein Deodorant-Spender-System bestehend aus wenigstens einem derartigen Deodorant-Spender und wenigstens einem derartigen Nachfüllpack, ein Verfahren zur Befüllung eines derartigen Deodorant-Spenders mit einer Deodorant-Masse sowie ein Verfahren zur Nachfüllung eines derartigen Deodorant-Spenders durch einen Nachfüllpack.

Die hier betrachteten Deodorant-Spender, welche mit einer festen, aber weichen und auf die Haut zu applizierenden Deodorant-Masse gefüllt sind, werden auch als Deo-Sticks oder Deo-Stifte bezeichnet.

Bei den aktuell am Markt befindlichen Deodorant-Spendern handelt es sich aufgrund der mechanischen Funktion um komplexe mechanische Systeme, die in der Regel eine Bauteilanzahl zwischen vier und acht Komponenten aufweisen. Dieser großen Anzahl an verschiedenen Bauteilen geschuldet, stellt der Relaunch eines Deodorant-Spenders die Unternehmen der Kosmetikindustrie vor größere Kosten und logistische Probleme. Dementsprechend werden Deodorant-Spender weniger häufig überarbeitet, als dies beispielsweise bei Verpackungen der Fall ist, die nur aus einem Behälter und einem Verschluss bestehen. Oftmals halten sich Deodorant-Spender daher zehn oder mehr Jahre geometrisch unverändert am Markt.

Andererseits werden Deodorant-Spender meistens aus Kunststoff hergestellt. In der öffentlichen Wahrnehmung werden Kunststoffverpackungen aus ökologischen Erwägungen aktuell stark hinterfragt. Daher besteht ein hoher Bedarf an einer Mehrfachverwendung von Deodorant-Spendern mittels einer Wiederauffüllung (sogenannte "Refill-Optionen").

Die WO 2010/072668 A1 betrifft einen ovalen, nicht nachfüllbaren Spender für ein stangenförmiges kosmetisches Produkt, insbesondere einen Deodorant-Spender, mit einer Befüllmöglichkeit von unten durch eine verschließbare Öffnung in einem Drehteil sowie einer mit dem Drehteil verrastbaren Spindel und einer entlang der Spindel bewegbaren, skelettartigen Plattform.

Die US 2020/0054110 A1 beschreibt ein Deodorant-Abgabesystem, welches ein wiederverwendbares Gehäuse mit einem Körper und einem Drehknopf, der drehbar mit dem Körper verbunden ist, umfasst. Der Körper ist so strukturiert, dass er eine austauschbare Deodorantpatrone mit einer Hülse und einer darin eingebrachten Stange aus einer Deodorant-Masse enthält.

Der vorliegenden Erfindung liegt die Aufgabe zugrunde, einen verbesserten nachfüllbaren Deodorant-Spender und einen zugehörigen Nachfüllpack bereitzustellen. Diese Aufgabe wird durch einen Deodorant-Spender gemäß Anspruch 1, einen Nachfüllpack für einen derartigen Deodorant-Spender gemäß Anspruch 7 ein Deodorant-Spender-System gemäß Anspruch 9, ein Verfahren zur Befüllung eines derartigen Deodorant-Spenders mit einer Deodorant-Masse gemäß Anspruch 11, ein Verfahren zur Befüllung eines derartigen Nachfüllpacks mit einer Deodorant-Masse gemäß Anspruch 12, eine Verwendung einer Abfülleinrichtung für Deodorant-Masse gemäß Anspruch 13 sowie ein Verfahren zur Nachfüllung eines derartigen Deodorant-Spenders durch einen Nachfüllpack gemäß Anspruch 14 oder 15 gelöst. Vorteilhafte Ausführungsformen und Weiterbildungen der Erfindung sind Gegenstand der Unteransprüche.

Begriffe wie "unten" und "oben" beziehen sich im Folgenden stets auf eine Stellung des Deodorant-Spenders bzw. des Nachfüllpacks, in der eine Entnahme der Deodorant-Masse am oberen Ende des Deodorant-Spenders bzw. des Nachfüllpacks erfolgen kann. Diese Stellung entspricht üblicherweise auch der Lager- und Gebrauchsstellung des Deodorant-Spenders.

Ein erster Aspekt der Erfindung betrifft einen Deodorant-Spender mit einem Behälter, welcher eine einen Innenraum des Behälters umschließende Wand aufweist, und einem Drehkörper, der drehbar mit dem Behälter verbunden ist und der eine erste Kupplung zur drehfesten, formschlüssigen, lösbaren Verbindung im Innenraum des Behälters mit einer zweiten Kupplung aufweist, wobei in dem Deodorant-Spender wenigstens eine durchgehende, verschließbare Öffnung von einer unteren Außenseite des Deodorant-Spenders bis zu einem oberen Ende des Innenraums des Behälters gebildet ist.

Die Deodorant-Masse hat vorzugsweise eine feste, aber weiche Konsistenz, welche sich durch Reiben auf der Haut auf diese übertragen lässt.

Durch die durchgehende, verschließbare Öffnung lässt sich der Deodorant-Spender mit der Deodorant-Masse füllen. Dafür wird die Deodorant-Masse vor der Abfüllung in der Regel erhitzt, dadurch verflüssigt und flüssig in den Deodorant-Spender eingefüllt. Nach der Abkühlung erhält die Deodorant-Masse dann ihre feste Konsistenz. Vorzugsweise erfolgt diese Befüllung als Erstbefüllung während des Herstellungsprozesses des Deodorant-Spenders in einer Abfüllanlage. Dabei kann die Herstellung auch auf verschiedene Unternehmen aufgeteilt sein, wobei insbesondere die Herstellung des Deodorant-Spenders selbst bei einem Kunststoff verarbeitenden Betrieb und die Abfüllung bei einem Kosmetikhersteller oder jeweils bei einem Subunternehmer eines dieser Unternehmen erfolgen kann.

Vorzugsweise verläuft die durchgehende, verschließbare Öffnung durch die erste Kupplung des Drehkörpers hindurch.

Durch die erste Kupplung kann der Deodorant-Spender mit einem Elevator und einer Spindel gekoppelt werden, welche eine Deodorant-Masse nach oben transportieren können. Der Behälter des Deodorant-Spenders ist vorzugsweise am oberen Ende offen. Weiter vorzugsweise weist der Behälter einen abnehmbaren Verschluss, insbesondere eine Kappe, auf, der das obere, offene Ende des Behälters verschließt und der vom Benutzer abgenommen werden kann, um den Behälter an seinem oberen Ende zu öffnen. Auf diese Weise kann die Deodorant-Masse am oberen Ende des Behälters entnommen und weitere Deodorant-Masse nach oben transportiert werden.

Die Spindel und der Elevator können nach dem vollständigen Verbrauch der Deodorant-Masse entfernt und nach dem Auswerfen durch einen Nachfüllpack ersetzt werden. Dadurch lässt sich der Deodorant-Spender mehrfach verwenden, wodurch Material gespart wird.

Die Möglichkeit sowohl einer Erstbefüllung als auch einer Nachfüllung des Deodorant-Spenders ermöglicht es dem Hersteller, den Deodorant-Spender wahlweise als erstbefüllten und nicht für die Nachfüllung vorgesehenen, als erstbefüllten und nachfüllbaren oder als leeren und nachfüllbaren Deodorant-Spender anzubieten, ohne hierfür verschiedene Deodorant-Spender entwickeln zu müssen. Auf diese Weise kann der Hersteller flexibel auf Kundenwünsche reagieren.

Die Möglichkeit einer Erstbefüllung ermöglicht es außerdem dem Benutzer, den Deodorant-Spender sofort nach dem Kauf zu benutzen, ohne sich mit der Nachfülltechnik befassen zu müssen. Erst nach dem Verbrauch der Erstbefüllung, wenn der Benutzer bereits durch einen längeren Gebrauch des Deodorant-Spenders mit dessen Funktion vertraut ist, muss er einen Nachfüllpack erwerben und sich mit den zum Einsetzen des Nachfüllpacks erforderlichen Schritten beschäftigen. Dies macht die Benutzung des Deodorant-Spenders für den Benutzer einfacher und bequemer.

Die beschriebenen Vorteile sowohl für den Hersteller als auch für den Benutzer führen zu einem verbesserten Deodorant-Spender und lösen daher die Aufgabe der Erfindung.

Nachfolgend werden bevorzugte Ausführungsformen des Deodorant-Spenders beschrieben, die jeweils, soweit dies nicht ausdrücklich ausgeschlossen wird oder technisch unmöglich ist, beliebig miteinander kombiniert werden können.

Gemäß einer bevorzugten Ausführungsform weist der Behälter wenigstens ein erstes Dichtungselement, insbesondere eine zylindrische Dichtung oder eine Elastomerdichtung, insbesondere eine Gummidichtung, auf, welches einen Bereich zwischen dem Behälter und dem Drehkörper abdichtet. Dadurch wird gewährleistet, dass die Haltbarkeit der Deodorant-Masse erhöht wird, indem sie insbesondere nicht austrocknet und/oder keine Stoffe aus ihr ausdünsten, aber der Drehkörper trotzdem relativ zum Behälter drehbar bleibt.

Erfindungsgemäß weist die erste Kupplung wenigstens ein erstes Verrastelement zum Verrasten mit einem zweiten Verrastelement der zweiten Kupplung und damit zur Herstellung einer drehfesten, formschlüssigen Verbindung der ersten Kupplung mit der zweiten Kupplung auf. Weiter weist die erste Kupplung erfindungsgemäß wenigstens ein erstes Trennelement zum Zusammenwirken mit einem zweiten Trennelement der zweiten Kupplung und damit zum Entrasten des ersten Verrastelements und des zweiten Verrastelements und zum Lösen der drehfesten, formschlüssigen Verbindung der ersten Kupplung mit der zweiten Kupplung auf.

Dadurch wird eine stabile formschlüssige Verbindung zwischen der ersten Kupplung und der zweiten Kupplung erzeugt, welche durch eine Bewegung der Trennelemente zueinander aber leicht wieder gelöst werden kann.

Während durch die bisher beschriebenen Ausführungsformen vorzugsweise ein leerer Deodorant-Spender realisiert werden kann, entsprechen die im Folgenden beschriebenen Ausführungsformen einem erstbefüllten Deodorant-Spender.

Gemäß einer bevorzugten Ausführungsform weist der Deodorant-Spender weiter eine Spindel mit einer zweiten Kupplung, welche drehfest und formschlüssig mit der ersten Kupplung verbunden ist, auf. Dabei weist die Spindel ein Außengewinde auf und ist innerhalb des Behälters und im Wesentlichen parallel zu dessen Längsachse angeordnet. Weiter weist der Deodorant-Spender einen Elevator auf, welcher sich innerhalb des Behälters im Wesentlichen in wenigstens einer zu der Spindel orthogonalen Richtung erstreckt und gegenüber der Wand des Behälters nicht drehbar ist. Dieser weist ein Innengewinde auf, in dem das Außengewinde der Spindel läuft.

Die oben bereits erwähnte, wenigstens eine durchgehende Öffnung in dem Deodorant-Spender erstreckt sich von der unteren Außenseite des Deodorant-Spenders durch den Elevator oder an dem Elevator vorbei bis zu dem oberen Ende des Innenraums des Behälters. Somit kann der Deodorant-Spender bei eingesetzter Spindel und Elevator durch diese Öffnung mit der, vorzugsweise verflüssigten, Deodorant-Masse von unten her befüllt werden. Die Deodorant-Masse härtet dann vorzugsweise aus und haftet an dem Elevator an. Dies geschieht weiter vorzugsweise durch eine Kombination aus Form- und Stoffschluss, indem die Deodorant-Masse in Aussparungen in dem Elevator eindringt und dort anhaftet.

Vorzugsweise verläuft die durchgehende, verschließbare Öffnung durch die erste Kupplung des Drehkörpers und durch die zweite Kupplung der Spindel hindurch.

Dabei sind der Behälter, der Drehkörper, die Spindel und der Elevator derart miteinander verbunden, dass ein Drehen des Drehkörpers zu einer gemeinsamen Rotation der ersten und der zweiten Kupplung und damit auch der Spindel in eine Aufstiegsrichtung oder in eine Abstiegsrichtung führt, durch die der Elevator - und damit die gesamte Deodorant-Masse - nach oben bzw. nach unten bewegt wird, und dass ein Drehen des Drehkörpers, vorzugsweise in der Abstiegsrichtung, weiter vorzugsweise in der Aufstiegsrichtung, wenn sich der Elevator in einer Endposition an einem oberen Ende der Spindel befindet, zur Auflösung der Verbindung der ersten Kupplung mit der zweiten Kupplung führt.

Diese Ausführungsform ist vorteilhaft, da der Deodorant-Spender einerseits im zusammengebauten Zustand durch die Öffnung, welche sich von der unteren Außenseite des Deodorant-Spenders durch den Elevator erstreckt, mit der Deodorant-Masse gefüllt werden kann und sie es andererseits nach dem Aufbrauchen der Deodorant-Masse ermöglicht, die Spindel, die zweite Kupplung und den Elevator auszuwerfen, wodurch der Deodorant-Spender vorbereitet werden kann, mit einem Nachfüllpack aufgefüllt zu werden.

Gemäß einer bevorzugten Variante dieser Ausführungsform weist die Spindel, vorzugsweise an ihrem unteren Ende, ein erstes Rastmittel und der Elevator, vorzugsweise an seinem unteren Ende, ein zweites Rastmittel auf, wobei der Elevator dazu eingerichtet ist, dass ein Drehen des Drehkörpers in der Abstiegsrichtung, bis sich der Elevator in einer Endposition an einem unteren Ende der Spindel befindet, zum Verrasten des ersten Rastelements mit dem zweiten Rastelement führt.

Dies hat den Vorteil, dass damit die Drehstellung der Spindel und damit der zweiten Kupplung gegenüber dem Elevator festgelegt werden kann. Da außerdem der Elevator gegenüber dem Behälter nicht drehbar ist, wird dadurch auch die Drehstellung der zweiten Kupplung gegenüber dem Behälter festgelegt. Dies erleichtert die Montage des Deodorant-Spenders, wenn dabei auch die Drehstellung der ersten Kupplung festgelegt wird, da die erste und die zweite Kupplung dann relativ zueinander in einer genau festgelegten Drehstellung montiert werden können.

Das erste Rastmittel ist vorzugsweise eine Aussparung in einer oberen Oberfläche einer flanschartigen Verbreiterung am unteren Ende der Spindel. Das zweite Rastmittel ist vorzugsweise ein entsprechender Vorsprung am unteren Ende des Elevators. In einer bestimmten Drehstellung des Elevators gegenüber der Spindel kann dann, wenn sich der Elevator am unteren Ende der Spindel befindet, der Vorsprung am Elevator in die Aussparung in der Spindel einrasten.

Gemäß einer weiteren bevorzugten Variante dieser Ausführungsform weist die Spindel an ihrem oberen Ende einen Blockierbereich auf, an dem der Elevator in der Endposition an dem oberen Ende der Spindel blockierbar ist. "Blockierbar" soll hierbei bedeuten, dass der Elevator gegenüber der Spindel nicht drehbar ist.

Vorzugsweise erfolgt das Blockieren des Elevators, indem dieser an einem Anschlag im Blockierbereich der Spindel anschlägt. Der Elevator kann im Blockierbereich aber auch eingerastet werden. Wenn der Elevator jedoch lediglich gegen einen Anschlag läuft, kann er beim Erreichen dieses Anschlags ohne Aufwand wieder zurückgedreht werden, ohne dass ein Rastwiderstand überwunden werden muss.

Indem der Elevator in der Endposition an dem oberen Ende der Spindel blockiert wird, wird erreicht, dass eine weitere Drehung des Drehkörpers nicht direkt in eine weitere Drehbewegung der Spindel umgewandelt werden kann. Die daraus resultierende Kraft kann zum Auflösen des Formschlusses der ersten Kupplung mit der zweiten Kupplung genutzt werden.

Gemäß einer bevorzugten Ausführungsform weist die zweite Kupplung wenigstens ein zweites Verrastelement, welches mit dem ersten Verrastelement der ersten Kupplung verrastet ist, auf, sodass die erste Kupplung mit der zweiten Kupplung drehfest und formschlüssig verbunden ist. Weiter weist die zweite Kupplung wenigstens ein zweites Trennelement auf zum Zusammenwirken mit dem ersten Trennelement der ersten Kupplung und, wenn sich der Elevator in der Endposition an dem oberen Ende der Spindel befindet, zum Entrasten des ersten Verrastelements und des zweiten Verrastelements und zum Lösen der drehfesten, formschlüssigen Verbindung der ersten Kupplung mit der zweiten Kupplung.

Gemäß einer bevorzugten Variante dieser Ausführungsform bilden das wenigstens eine erste Trennelement und das wenigstens eine zweite Trennelement zusammen ein Keilgetriebe. Hierzu weisen das erste und das zweite Trennelement vorzugsweise jeweils eine schräge Fläche auf, welche aneinander anliegen und, insbesondere durch eine Drehbewegung, gegeneinander verschoben werden können. Ein Keilgetriebe hat den Vorteil, dass dadurch eine rotatorische Bewegung in eine rotatorische und eine lineare Bewegung des zweiten Trennelements vom ersten Trennelement weg umgewandelt werden kann. Dadurch wird der Formschluss aufgehoben und die zweite Kupplung von der ersten Kupplung getrennt.

Gemäß einer bevorzugten Variante dieser Ausführungsform weisen das wenigstens eine erste Trennelement und das wenigstens eine zweite Trennelement jeweils wenigstens sechs, vorzugsweise wenigstens acht, weiter vorzugsweise wenigstens zwölf schräge Flächen auf. Dies hat den Vorteil, dass das erste und das zweite Trennelement weniger genau beim Zusammensetzen zueinander ausgerichtet werden müssen.

Gemäß einer weiteren bevorzugten Variante bilden das wenigstens eine erste Trennelement und das wenigstens eine zweite Trennelement zusammen einen Bajonettverschluss. Unter einem Bajonettverschluss wird in üblicher Weise ein Verschluss verstanden, der durch eine geradlinige Bewegung und eine nachfolgende Drehbewegung geschlossen wird, wobei am Ende der Drehbewegung vorzugsweise ein Einrasten erfolgt, und der durch Bewegungen in der umgekehrten Reihenfolge wieder geöffnet werden kann.

Dies hat den Vorteil, dass ein unbeabsichtigtes geradliniges Entfernen der Spindel und des Elevators verhindert wird und die Verbindung nur durch eine Rotation des Drehkörpers gelöst werden kann. Ebenso kann ein Bajonettverschluss so gestaltet werden, dass der Hersteller leicht bestimmen kann, ob die Verbindung durch eine Rotation in Aufstiegsrichtung und/oder in Abstiegsrichtung des Drehkörpers gelöst werden kann.

Gemäß einer bevorzugten Ausführungsform sind der Elevator und die Spindel dazu eingerichtet, dass der Elevator nach Erreichen des oberen Endes des Behälters wenigstens teilweise aus dem Behälter austritt und eine weitere Rotation der Spindel zu einer Rotation des Elevators relativ zu dem Behälter führt. Dies hat den Vorteil, dass die Spindel und der Elevator leicht zu entfernen sind, indem der Benutzer den über den Behälter hervorstehenden Elevator greift. Insbesondere ergibt sich hierdurch eine zusätzliche Möglichkeit, die Spindel und den Elevator zu entfernen, wenn diese sich verklemmt haben oder das Lösen der ersten von der zweiten Kupplung aus irgendeinem Grunde nicht funktioniert.

Gemäß einer bevorzugten Variante ist der Elevator, wenn er wenigstens teilweise aus dem Behälter ausgetreten ist, dazu eingerichtet, dass nach einer weiteren Rotation des Elevators relativ zu dem Behälter um einen bestimmten Winkel der Elevator relativ zu dem Behälter blockiert ist. Die Blockierung erfolgt dabei vorzugsweise durch eine entsprechende Formgebung des Elevators und/oder des Behälters, welche nach der weiteren Rotation um einen bestimmten Winkel einen Formschluss eingehen.

Dies hat den Vorteil, dass die Energie einer weiteren Rotation des Drehkörpers nicht mehr in eine Rotation des Elevators resultiert, sondern zur Auflösung der Verbindung der ersten Kupplung und der zweiten Kupplung verwendet wird.

Gemäß einer weiteren bevorzugten Ausführungsform weist der Deodorant-Spender weiterhin eine Deodorant-Masse auf, die den Innenraum des Behälters zumindest teilweise ausfüllt. Dies entspricht einem Deodorant-Spender mit einer Erstbefüllung. In diesem Zustand ist der Deodorant-Spender als unmittelbar einsetzbares Produkt verkaufbar, unabhängig davon, ob er für eine Nachfüllung vorgesehen ist oder nicht.

Ein zweiter Aspekt der Erfindung betrifft einen Nachfüllpack für einen Deodorant-Spender nach einer der genannten Ausführungsformen mit einem Nachfüllbehälter, welcher eine einen Innenraum des Nachfüllbehälters umschließende Wand aufweist, einer Nachfüllspindel mit einer zweiten Kupplung, welche drehfest und formschlüssig mit der ersten Kupplung des Behälters des Deodorant-Spenders verbindbar ist, wobei die Nachfüllspindel ein Außengewinde aufweist und wobei die Nachfüllspindel innerhalb des Nachfüllbehälters und im Wesentlichen parallel zu dessen Längsachse angeordnet ist, und einem Nachfüllelevator, welcher sich innerhalb des Nachfüllbehälters im Wesentlichen in wenigstens einer zu der Nachfüllspindel orthogonalen Richtung erstreckt und gegenüber der Wand des Nachfüllbehälters nicht drehbar ist und welcher ein Innengewinde aufweist, in dem das Außengewinde der Nachfüllspindel läuft.

In dem Nachfüllpack ist wenigstens eine durchgehende, verschließbare Öffnung von einer unteren Außenseite des Nachfüllpacks bis zu einem oberen Ende des Innenraums des Nachfüllbehälters gebildet.

Vorzugsweise verläuft die durchgehende, verschließbare Öffnung durch die zweite Kupplung der Nachfüllspindel hindurch.

Dabei ist der Nachfüllbehälter durch eine geradlinige Bewegung derart in den Behälter des Deodorant-Spenders einsetzbar, dass dadurch die erste Kupplung des Drehkörpers des Deodorant-Spenders mit der zweiten Kupplung der Nachfüllspindel drehfest und formschlüssig verbunden wird und dass dann der Behälter des Deodorant-Spenders, der Nachfüllbehälter, der Drehkörper, die Nachfüllspindel und der Nachfüllelevator derart miteinander verbunden sind, dass ein Drehen des Drehkörpers zu einer gemeinsamen Rotation der ersten Kupplung des Drehkörpers des Deodorant-Spenders und der zweiten Kupplung der Nachfüllspindel und damit auch der Nachfüllspindel in eine Aufstiegsrichtung oder in eine Abstiegsrichtung führt, durch die der Nachfüllelevator nach oben bzw. nach unten bewegt wird, und dass ein Drehen des Drehkörpers, vorzugsweise in der Abstiegsrichtung, weiter vorzugsweise in der Aufstiegsrichtung, wenn sich der Nachfüllelevator in einer Endposition an einem oberen Ende der Nachfüllspindel befindet, zur Auflösung der Verbindung der ersten Kupplung des Drehkörpers des Deodorant-Spenders mit der zweiten Kupplung der Nachfüllspindel führt.

Nachdem der Nachfüllpack in den Deodorant-Spender eingeführt wurde, verhält sich dieser aus Benutzersicht wie ein bereits erstbefüllter Deodorant-Spender gemäß einer der oben genannten Ausführungsformen. Ein solcher Nachfüllpack ermöglicht es, einen Deodorant-Spender für mehrere Füllungen der Deodorant-Masse zu benutzen, wodurch Material und Kosten gespart werden und dem zunehmenden Bedarf an umweltfreundlichen Verpackungskonzepten entsprochen wird.

Gemäß einer bevorzugten Ausführungsform weist die zweite Kupplung wenigstens ein zweites Dichtungselement, insbesondere eine Lamellendichtung oder eine Elastomerdichtung, insbesondere eine Gummidichtung, auf, welches einen Bereich zwischen der zweiten Kupplung und dem Nachfüllbehälter abdichtet. Das zweite Dichtungselement ist vorzugsweise einstückig mit der zweiten Kupplung ausgebildet, insbesondere als ein einziges Spritzgussteil aus Kunststoff. Besonders bevorzugt bildet das zweite Dichtungselement jedoch ein von der zweiten Kupplung separates Bauteil. Im letzteren Fall wird aus Recyclinggründen eine Monomateriallösung bevorzugt, d. h. die zweite Kupplung und das von dieser separate zweite Dichtungselement sind aus dem gleichen Material hergestellt; es kann aber auch eine Kombination verschiedener Materialien eingesetzt werden. Durch das zweite Dichtungselement wird gewährleistet, dass die Haltbarkeit der Deodorant-Masse erhöht wird, indem sie insbesondere nicht austrocknet und/oder keine Stoffe aus ihr ausdünsten, solange der Nachfüllpack noch nicht in den Behälter eingesetzt wurde.

Gemäß einer weiteren bevorzugten Ausführungsform ist die zweite Kupplung so gestaltet, dass die erste Kupplung des Drehkörpers des Deodorant-Spenders mit der zweiten Kupplung in jeder Drehstellung der zweiten Kupplung drehfest und formschlüssig verbindbar ist. Dies hat den Vorteil, dass eine möglicherweise notwendige Ausrichtung der zweiten Kupplung und/oder der ersten Kupplung aneinander entfällt. Dabei ist es bevorzugt, dass sich die erste und die zweite Kupplung beim Eingehen der Verbindung selbst aneinander ausrichten, vorzugsweise, indem sie "ineinanderrutschen", insbesondere durch eine Kraft, die beim Verbinden von außen aufgebracht wird.

Gemäß einer weiteren bevorzugten Ausführungsform weist die Nachfüllspindel, vorzugsweise an ihrem unteren Ende, ein erstes Rastmittel und der Nachfüllelevator, vorzugsweise an seinem unteren Ende, ein zweites Rastmittel auf, wobei der Nachfüllelevator dazu eingerichtet ist, dass ein Drehen des Drehkörpers des Deodorant-Spenders in der Abstiegsrichtung, bis sich der Nachfüllelevator in einer Endposition an einem unteren Ende der Nachfüllspindel befindet, zum Verrasten des ersten Rastelements mit dem zweiten Rastelement führt.

Das erste Rastmittel ist vorzugsweise eine Aussparung in einer oberen Oberfläche einer flanschartigen Verbreiterung am unteren Ende der Nachfüllspindel. Das zweite Rastmittel ist vorzugsweise ein entsprechender Vorsprung am unteren Ende des Nachfüllelevators. In einer bestimmten Drehstellung des Nachfüllelevators gegenüber der Nachfüllspindel kann dann, wenn sich der Nachfüllelevator am unteren Ende der Nachfüllspindel befindet, der Vorsprung am Nachfüllelevator in die Aussparung in der Nachfüllspindel einrasten.

Gemäß einer weiteren bevorzugten Ausführungsform weist die Nachfüllspindel an ihrem oberen Ende einen Blockierbereich auf, an dem der Nachfüllelevator in der Endposition an dem oberen Ende der Spindel blockierbar ist.

Gemäß einer weiteren bevorzugten Ausführungsform weist die zweite Kupplung wenigstens ein zweites Verrastelement auf, welches mit einem ersten Verrastelement der ersten Kupplung des Drehkörpers des Deodorant-Spenders verrastbar ist, sodass die erste Kupplung mit der zweiten Kupplung drehfest und formschlüssig verbunden ist. Weiter weist die zweite Kupplung wenigstens ein zweites Trennelement auf zum Zusammenwirken mit einem ersten Trennelement der ersten Kupplung des Deodorant-Spenders und, wenn sich der Nachfüllelevator in der Endposition an dem oberen Ende der Nachfüllspindel befindet, zum Entrasten des ersten Verrastelements und des zweiten Verrastelements und zum Lösen der drehfesten, formschlüssigen Verbindung der ersten Kupplung mit der zweiten Kupplung.

Gemäß einer bevorzugten Variante dieser Ausführungsform ist das wenigstens eine zweite Trennelement zur Bildung eines Keilgetriebes zusammen mit dem wenigstens einen ersten Trennelement der ersten Kupplung des Deodorant-Spenders ausgelegt.

Gemäß einer bevorzugten Variante dieser Ausführungsform weist das wenigstens eine zweite Trennelement wenigstens sechs, vorzugsweise wenigstens acht, weiter vorzugsweise wenigstens zwölf schräge Flächen auf.

Gemäß einer weiteren bevorzugten Variante ist das wenigstens eine zweite Trennelement zur Bildung eines Bajonettverschlusses zusammen mit dem wenigstens einen ersten Trennelement der ersten Kupplung des Deodorant-Spenders ausgelegt.

Gemäß einer bevorzugten Ausführungsform sind der Nachfüllelevator und die Nachfüllspindel dazu eingerichtet, dass der Nachfüllelevator nach Erreichen des oberen Endes des Nachfüllbehälters wenigstens teilweise aus dem Nachfüllbehälter austritt und eine weitere Rotation der Nachfüllspindel zu einer Rotation des Nachfüllelevators relativ zu dem Nachfüllbehälter führt.

Gemäß einer bevorzugten Variante ist der Nachfüllelevator, wenn er wenigstens teilweise aus dem Nachfüllbehälter ausgetreten ist, dazu eingerichtet, dass nach einer weiteren Rotation des Nachfüllelevators relativ zu dem Nachfüllbehälter um einen bestimmten Winkel der Nachfüllelevator relativ zu dem Nachfüllbehälter blockiert ist. Auch hier erfolgt die Blockierung vorzugsweise durch eine entsprechende Formgebung des Nachfüllelevators und/oder des Nachfüllbehälters, welche nach der weiteren Rotation um einen bestimmten Winkel einen Formschluss eingehen.

Durch die zuletzt genannten Ausführungsformen des Nachfüllpacks und deren Varianten ergeben sich identische oder entsprechende Vorteile zu den entsprechenden Ausführungsformen des Deodorant-Spenders gemäß dem ersten Aspekt der Erfindung und deren Varianten.

Gemäß einer weiteren bevorzugten Ausführungsform weist der Nachfüllpack weiterhin eine Deodorant-Masse auf, die den Innenraum des Nachfüllbehälters zumindest teilweise ausfüllt. Dies entspricht einem Nachfüllpack mit einer Befüllung. In diesem Zustand ist der Nachfüllpack als ein in Verbindung mit einem erfindungsgemäßen Deodorant-Spender einsetzbares Produkt verkaufbar, und zwar einzeln oder in Kombination mit einem solchen Deodorant-Spender.

Ein dritter Aspekt der Erfindung betrifft ein Deodorant-Spender-System, bestehend aus wenigstens einem Deodorant-Spender gemäß dem ersten Aspekt der Erfindung und wenigstens einem Nachfüllpack gemäß dem zweiten Aspekt der Erfindung.

Gemäß einer bevorzugten Ausführungsform des Deodorant-Spender-Systems handelt es sich bei dem Deodorant-Spender um einen Deodorant-Spender, der eine Spindel und einen Elevator aufweist, wobei die Spindel des Deodorant-Spenders und die Nachfüllspindel des wenigstens einen Nachfüllpacks baugleich sind und/oder der Elevator des Deodorant-Spenders und der Nachfüllelevator des wenigstens einen Nachfüllpacks baugleich oder bis auf geringfügig verschiedene Außenabmessungen baugleich sind. Durch die teilweise gleichen Bauteile lassen sich die Kosten für eine mehrfache Entwicklung und eine mehrfache Herstellung von Spritzgießformen für verschiedene Spindeln bzw. Elevatoren einsparen.

Eine geringfügige Veränderung der Außenabmessungen des Nachfüllelevators gegenüber dem Elevator kann erforderlich sein, da die Innenabmessungen des Nachfüllbehälters des Nachfüllpacks etwas geringer sind als die Innenabmessungen des Behälters des Deodorant-Spenders, weil der erstere in den letzteren eingesetzt werden können muss. Führt man den Elevator und den Nachfüllelevator baugleich, insbesondere mit den für den Nachfüllelevator etwas geringeren Außenabmessungen aus, ergibt sich zwischen der Außenseite des Elevators und der Innenseite des Behälters des Deodorant-Spenders ein Spalt, wodurch die Deodorant-Masse an der Innenseite des Behälters anhaften könnte, insbesondere bei Deodorant-Massen mit niedriger Viskosität. Durch geringfügig unterschiedliche Außenabmessungen des Elevators und des Nachfüllelevators lässt sich dies verhindern.

Durch die zuletzt beschriebenen Aspekte der Erfindung und deren Ausführungsformen, welche technisch den Merkmalen des oben beschriebenen Deodorant-Spenders entsprechen, ergeben sich auch dieselben Vorteile wie bereits oben erläutert.

Ein vierter Aspekt der Erfindung betrifft ein Verfahren zur Befüllung eines Deodorant-Spenders gemäß dem ersten Aspekt der Erfindung, welcher bereits eine Spindel und einen Elevator, aber noch keine Deodorant-Masse aufweist, mit einer Deodorant-Masse mit den Schritten:
- Bringen des Deodorant-Spenders in eine Stellung, in der die untere Außenseite des Deodorant-Spenders nach oben weist;
- Verflüssigen der Deodorant-Masse;
- Befüllen des Behälters des Deodorant-Spenders mit der Deodorant-Masse durch die untere Außenseite des Deodorant-Spenders in die wenigstens eine durchgehende, verschließbare Öffnung in dem Deodorant-Spender;
- Verschließen der wenigstens einen durchgehenden, verschließbaren Öffnung in dem Deodorant-Spender; und
- Erstarrenlassen der Deodorant-Masse.

Hierbei handelt es sich somit um ein Verfahren zur Erstbefüllung eines erfindungsgemäßen Deodorant-Spenders.

Ein fünfter Aspekt der Erfindung betrifft ein Verfahren zur Befüllung eines Nachfüllpacks gemäß dem zweiten Aspekt der Erfindung, welches noch keine Deodorant-Masse aufweist, mit einer Deodorant-Masse mit den Schritten:
- Bringen des Nachfüllpacks in eine Stellung, in der die untere Außenseite des Nachfüllpacks nach oben weist;
- Verflüssigen der Deodorant-Masse;
- Befüllen des Nachfüllbehälters des Nachfüllpacks mit der Deodorant-Masse durch die untere Außenseite des Nachfüllpacks in die wenigstens eine durchgehende, verschließbare Öffnung in dem Nachfüllpack;
- Verschließen der wenigstens einen durchgehenden, verschließbaren Öffnung in dem Nachfüllpack; und
- Erstarrenlassen der Deodorant-Masse.

Das Verfahren zur Befüllung des erfindungsgemäßen Nachfüllpacks läuft somit ganz analog zu dem Verfahren gemäß dem vierten Aspekt der Erfindung zur Befüllung eines erfindungsgemäßen Deodorant-Spenders (d. h. zur Erstbefüllung des Deodorant-Spenders) ab.

Es ist daher auch möglich, einen erfindungsgemäßen Deodorant-Spender und einen erfindungsgemäßen Nachfüllpack auf derselben Abfülleinrichtung zu befüllen. Die Abfülleinrichtung kann dabei eine herkömmliche Abfülleinrichtung für Deodorant-Masse sein.

Ein sechster Aspekt der Erfindung betrifft daher die Verwendung einer Abfülleinrichtung für Deodorant-Masse, wobei auf der Abfülleinrichtung in beliebiger Reihenfolge wenigstens ein Deodorant-Spender gemäß dem ersten Aspekt der Erfindung und wenigstens einen Nachfüllpack gemäß dem zweiten Aspekt der Erfindung, welche beide noch nicht mit Deodorant-Masse befüllt sind, in einem Verfahren gemäß dem vierten bzw. dem fünften Aspekt der Erfindung befüllt werden.

Da das zu befüllende Produkt, d. h. der Deodorant-Spender oder der Nachfüllpack, jeweils die gleiche "Schnittstelle" zu der Abfülleinrichtung aufweist, nämlich die durchgehende, verschließbare Öffnung von seiner unteren Außenseite bis zu einem oberen Ende des Innenraums seines Behälters bzw. Nachfüllbehälters, kann die Abfülleinrichtung ohne wesentliche Änderungen sowohl zur Befüllung eines erfindungsgemäßen Deodorant-Spenders als auch zur Befüllung eines erfindungsgemäßen Nachfüllpacks verwendet werden, und zwar in beliebiger Reihenfolge.

Auf diese Weise lässt sich eine enorme Kosteneinsparung erzielen, da keine zusätzliche Abfülleinrichtung für die erfindungsgemäßen Nachfüllpacks entwickelt und gebaut werden muss.

Ein siebter Aspekt der Erfindung betrifft ein Verfahren zur Nachfüllung eines Deodorant-Spenders gemäß dem ersten Aspekt der Erfindung, welcher noch keine Spindel, keinen Elevator und keine Deodorant-Masse aufweist, durch einen Nachfüllpack gemäß dem zweiten Aspekt der Erfindung mit dem Schritt:
- Einsetzen des Nachfüllpacks in den Behälter des Deodorant-Spenders durch eine geradlinige Bewegung, bis die erste Kupplung des Drehkörpers des Deodorant-Spenders mit der zweiten Kupplung der Nachfüllspindel des Nachfüllpacks drehfest und formschlüssig verbunden ist.

Durch eine geradlinige Einsetzbewegung ist das Nachfüllen besonders benutzerfreundlich. Dies reduziert die Gefahr eines fehlerhaften Einsetzens und einer Beschädigung des Materials.

Ein achter Aspekt der Erfindung betrifft ein Verfahren zur Nachfüllung eines Deodorant-Spenders gemäß dem ersten Aspekt der Erfindung, welcher bereits eine Spindel und einen Elevator aufweist, durch einen Nachfüllpack gemäß dem zweiten Aspekt der Erfindung mit den Schritten:
- Drehen des Drehkörpers des Deodorant-Spenders in der Aufstiegsrichtung, bis sich der Elevator in der Endposition an dem oberen Ende der Spindel befindet,
- Drehen des Drehkörpers des Deodorant-Spenders, vorzugsweise in der Abstiegsrichtung, weiter vorzugsweise in der Aufstiegsrichtung, und dadurch Auflösen der Verbindung der ersten Kupplung des Drehkörpers mit der zweiten Kupplung der Spindel;
- Entfernen der Spindel mit der zweiten Kupplung und des Elevators aus dem Behälter; und
- Einsetzen des Nachfüllpacks in den Behälter des Deodorant-Spenders durch eine geradlinige Bewegung, bis die erste Kupplung des Drehkörpers des Deodorant-Spenders mit der zweiten Kupplung der Nachfüllspindel des Nachfüllpacks drehfest und formschlüssig verbunden ist.

Diese Schritte sind unabhängig davon, ob sich in dem Behälter des Deodorant-Spenders noch Deodorant-Masse befindet, und, wenn ja, wie viel davon, da die ggf. verbliebene Deodorant-Masse in dem ersten Schritt gemeinsam mit dem Elevator nach oben gefördert und in dem dritten Schritt gemeinsam mit der Spindel und dem Elevator aus dem Behälter entfernt werden kann.

Indem das Lösen der Verbindung der ersten Kupplung des Drehkörpers mit der zweiten Kupplung der Spindel auf dieselbe Art und Weise geschieht wie die Benutzung des Deodorant-Spenders, also indem der Drehkörper gedreht wird, ist dies von dem Benutzer besonders einfach durchzuführen. Ebenso wird ein versehentliches Lösen der Kupplung, während der Deodorant-Spender noch im Gebrauch ist, verhindert, da dies erst geschieht, wenn der Elevator sich am oberen Ende der Spindel befindet. Somit ist das Vorbereiten des Nachfüllens besonders einfach für den Benutzer.

Die beschriebenen Aspekte der Erfindung führen zu der gewünschten Flexibilität des Herstellers, den erfindungsgemäßen Deodorant-Spender wahlweise als erstbefüllten und nicht für die Nachfüllung vorgesehenen, als erstbefüllten und nachfüllbaren oder als leeren und nachfüllbaren Deodorant-Spender anbieten zu können.

Letzteres könnte beispielsweise in Form eines "Starter-Kits", bestehend aus einem leeren Deodorant-Spender und einem Nachfüllpack, erfolgen. Bei diesem Konzept ergäbe sich insbesondere ein ausgeprägter Lerneffekt für den Benutzer, wenn dieser den leeren Deodorant-Spender selber mit dem Nachfüllpack bestücken muss.

Weitere Vorteile, Merkmale und Anwendungsmöglichkeiten der vorliegenden Erfindung ergeben sich aus der nachfolgenden detaillierten Beschreibung im Zusammenhang mit den Figuren.

Dabei zeigt:
- **Fig. 1a**: schematisch einen Querschnitt eines erfindungsgemäßen, gefüllten Deodorant-Spenders durch eine Ebene, die die vertikale Behälterachse enthält;
- **Fig. 1b**: schematisch eine Schrägeinsicht eines erfindungsgemäßen, gefüllten Deodorant-Spenders mit der Behälterunterseite nach oben;
- **Fig. 2a**: schematisch einen Querschnitt eines erfindungsgemäßen, gefüllten Nachfüllpacks durch eine Ebene, die die vertikale Behälterachse enthält;
- **Fig. 2b**: schematisch eine Schrägeinsicht eines erfindungsgemäßen, gefüllten Nachfüllpacks mit der Behälterunterseite nach oben;
- **Fig. 3a-d**: schematisch jeweils einen Querschnitt eines erfindungsgemäßen, gefüllten Deodorant-Spenders durch eine Ebene, die die vertikale Behälterachse enthält, in verschieden Zuständen, nämlich:
- **Fig. 3a**: den Deodorant-Spender im Gebrauchszustand teilweise gefüllt mit einer Deodorant-Masse;
- **Fig. 3b**: den Deodorant-Spender, nachdem die Deodorant-Masse aufgebraucht ist und der Elevator sich am oberen Ende der Spindel befindet;
- **Fig. 3c**: den Deodorant-Spender, nachdem der Formschluss der ersten Kupplung mit der zweiten Kupplung aufgelöst wurde;
- **Fig. 3d**: den Deodorant-Spender beim Einsetzen eines Nachfüllpacks;
- **Fig. 4a-c**: einen Querschnitt des unteren Teils des Deodorant-Spenders, des Drehkörpers und der beiden Kupplungen durch eine Ebene, die die vertikale Behälterachse enthält, beim Auflösen des Formschlusses der beiden Kupplungen;
- **Fig. 5a-b**: einen Querschnitt des unteren Teils einer weiteren erfindungsgemäßen Ausführung des Deodorant-Spenders, des Drehkörpers und der beiden Kupplungen durch eine Ebene, die die vertikale Behälterachse enthält, beim Auflösen des Formschlusses der beiden Kupplungen;
- **Fig. 6a-c**: einen Querschnitt des unteren Teils einer weiteren erfindungsgemäßen Ausführung des Deodorant-Spenders, des Drehkörpers und der beiden Kupplungen durch eine Ebene, die die vertikale Behälterachse enthält, beim Eingehen und Auflösen des Formschlusses der beiden Kupplungen;
- **Fig. 7a**: eine Schrägansicht eines Deodorant-Spenders mit einem Nachfüllpack von oben mit einem teilweise aus dem Behälter ausgetretenen und gegen den Behälter rotierten Nachfüllelevator;
- **Fig. 7b**: einen Querschnitt des Deodorant-Spenders mit einem Nachfüllpack mit einem teilweise aus dem Behälter ausgetretenen und gegen den Behälter rotierten Nachfüllelevator;
- **Fig. 8a-c**: eine Schrägansicht eines Deodorant-Spenders von oben mit einem teilweise aus dem Behälter ausgetretenen Nachfüllelevator beim Rotieren gegen den Behälter und Entfernen des Nachfüllelevators; und
- **Fig. 8d**: eine Schrägansicht des Nachfüllelevators aus **Fig. 8a****-c** von unten.

In den Figuren werden durchgängig dieselben Bezugszeichen für dieselben oder einander entsprechende Elemente der Erfindung verwendet.

**Fig. 1a** und **Fig. 1b** zeigen schematisch einen erfindungsgemäßen Deodorant-Spender, wobei **Fig. 1a** einen mit Deodorant-Masse 50 gefüllten Deodorant-Spender zeigt und **Fig. 1b** eine schematische Ansicht eines leeren Deodorant-Spenders von schräg unten zeigt. Dargestellt ist ein Behälter 10 mit einem Verschluss 11, an dessen Unterseite drehbar ein Drehkörper 20 befestigt ist, wobei der Verbindungsbereich über ein erstes Dichtungselement 12, eine Zylinderdichtung, abgedichtet wird. Dadurch wird ein Austrocknen der Deodorant-Masse 50 in dem Behälter 10 verhindert. Am Drehkörper 20 befindet sich die einstückig mit dem Drehkörper 20 verbundene erste Kupplung 21, welche mit der zweiten Kupplung 31 drehfest und formschlüssig verbunden ist. An der zweiten Kupplung 31 ist eine Spindel 32 mit einem Außengewinde 33 einstückig angebracht. Orthogonal zur Spindel 32 befindet sich ein Elevator 40, in dessen Innengewinde 43 das Außengewinde 33 der Spindel 32 eingreift. Über dem Elevator 40 befindet sich in **Fig. 1a** die Deodorant-Masse 50, welche von dem Elevator 40 getragen wird. Ein Drehen des Drehkörpers 20 wird über die erste Kupplung 21 und die zweite Kupplung 31 auf die Spindel 32 übertragen. Dies resultiert in eine Aufwärts- bzw. Abwärtsbewegung des Elevators 40 und damit der Deodorant-Masse 50. Auch eine mehrstückige Ausführung des Drehkörpers 20 und der ersten Kupplung 21 bzw. der Spindel 32 und der zweiten Kupplung 31 ist selbstverständlich denkbar.

Der Deodorant-Spender in den Figuren weist einen Behälter 10 und einen Elevator 40 auf, welche jeweils einen nicht-runden, sondern beispielsweise ovalen oder linsenförmigen Querschnitt haben (vgl. insbesondere Fig. 5a), sodass der Elevator 40 bereits aufgrund dieser Formgebung innerhalb des Behälters 10 gegenüber diesem nicht drehbar ist. Dies ist jedoch keine Einschränkung der Erfindung. Der Deodorant-Spender kann auch einen Behälter 10 und einen Elevator 40 mit einem runden Querschnitt aufweisen. Dann müssen zusätzliche Elemente vorgesehen werden, um ein Mitdrehen des Elevators 40 innerhalb des Behälters 10 zu verhindern, etwa radiale Vorsprünge an der Außenseite des Elevators 40, welche in entsprechenden axialen Nuten in der Innenseite des Behälters 10 laufen.

Für die Erstbefüllung wird der Behälter 10 umgedreht, und eine verflüssigte Deodorant-Masse 50 fließt durch die Kupplungsöffnung 22 in der ersten Kupplung 21 und die Elevatoröffnung 42 im Elevator 40 in den Behälter 10 auf die Deodorant-Abdeckung, welche sich am oberen Ende des Behälters 10 (in der in Fig. 1b gezeigten Stellung also unten) befindet. Der Behälter 10 wird mit der Deodorant-Masse 50 gefüllt, bis diese den Elevator 40 erreicht und auch die Elevatoröffnung 42 durchsetzt. Danach wird die Kupplungsöffnung 22 durch einen Plug 23 verschlossen. Der Plug 23 kann insbesondere aus einem steifen Kunststoffelement oder auch aus einer Folie bestehen. Nach dem Aushärten der Deodorant-Masse 50, insbesondere durch Abkühlung, kann der Deodorant-Spender wieder in seine normale Lage gebracht werden und ist zum Gebrauch bereit.

**Fig. 2a** und **Fig. 2b** zeigen schematisch einen erfindungsgemäßen Nachfüllpack, wobei **Fig. 2a** einen mit Deodorant-Masse 50 gefüllten Nachfüllpack zeigt und **Fig. 2b** eine schematische Ansicht eines leeren Deodorant-Spenders von schräg unten zeigt. Dargestellt ist ein Nachfüllbehälter 10' mit einer Deodorantabdeckung 51 und einem Verschluss 11. Der Nachfüllbehälter 10' ist vorzugsweise dünnwandig (beispielsweise mit der Wandstärke eines Joghurtbechers) und damit leicht und materialsparend. Die Deodorantabdeckung 51 kann insbesondere aus einem steifen Kunststoffelement oder auch aus einer Folie bestehen. Am unteren Ende befindet sich die drehbar mit dem Nachfüllbehälter 10' verbundene zweite Kupplung 31, wobei der Verbindungsbereich zwischen der zweiten Kupplung 31 und dem Nachfüllbehälter 10' über ein zweites Dichtungselement 13, eine Lamellendichtung, abgedichtet wird. Dadurch wird ein Austrocknen der Deodorant-Masse 50 in dem Nachfüllbehälter 10' verhindert. An der zweiten Kupplung 31 ist eine Nachfüllspindel 32 mit einem Außengewinde 33 einstückig angebracht, und orthogonal zur Nachfüllspindel 32 befindet sich ein Nachfüllelevator 40, der über ein Innengewinde 43 mit dem Außengewinde 33 der Nachfüllspindel 32 verbunden ist. Aufgrund der Dünnwandigkeit des Nachfüllbehälters 10' ist es möglich, den Nachfüllelevator 40 mit demselben Außendurchmesser wie bei einem Elevator 40 für einen erstbefüllten Deodorant-Spender, insbesondere sogar baugleich mit diesem, auszuführen, da sich der Innendurchmesser des Behälters 10 des Deodorant-Spenders und der Innendurchmesser des Nachfüllbehälter 10' nur geringfügig unterscheiden.

Über dem Nachfüllelevator 40 befindet sich in **Fig. 2a** die Deodorant-Masse 50, welche von dem Nachfüllelevator 40 getragen wird. Ein Drehen der zweiten Kupplung 31 wird auf die Nachfüllspindel 32 übertragen. Dies resultiert in eine Aufwärts- bzw. Abwärtsbewegung des Nachfüllelevators 40 und damit der Deodorant-Masse 50. Auch hier ist selbstverständlich eine mehrstückige Ausführung der Nachfüllspindel 32 und der zweiten Kupplung 31 denkbar.

Für die Befüllung wird der Nachfüllbehälter 10' umgedreht, und eine verflüssigte Deodorant-Masse 50 fließt durch die Kupplungsöffnung 22 und die Elevatoröffnung 42 in den Nachfüllbehälter 10' auf die Deodorant-Abdeckung, welche sich am oberen Ende des Nachfüllbehälters 10' (in der in Fig. 2b gezeigten Stellung also unten) befindet. Der Nachfüllbehälter 10' wird mit der Deodorant-Masse 50 gefüllt, bis diese den Elevator 40 erreicht und auch die Elevatoröffnung 42 durchsetzt. Danach wird die Kupplungsöffnung 22 durch einen Plug 23' verschlossen. Der Plug 23' kann insbesondere aus einem steifen Kunststoffelement oder auch aus einer Folie bestehen. Nach dem Aushärten der Deodorant-Masse 50 kann der Nachfüllpack wieder in seine normale Lage gebracht werden und ist zum Gebrauch bereit.

**Fig. 3a****-d** zeigen schematisch einen Querschnitt eines erfindungsgemäßen, gefüllten Deodorant-Spenders durch eine Ebene, die die vertikale Behälterachse enthält, in verschieden Zuständen.

**Fig. 3a** zeigt den Deodorant-Spender im Gebrauchszustand teilweise gefüllt mit einer Deodorant-Masse 50. Vor dem Gebrauch wird der Drehkörper 20 in Aufstiegsrichtung gedreht, wodurch der Elevator 40 die Deodorant-Masse 50 nach oben transportiert.

**Fig. 3b** zeigt den Deodorant-Spender, nachdem die Deodorant-Masse 50 aufgebraucht und der Elevator 40 am oberen Ende der Spindel 32 am Blockierbereich 34 blockiert ist. Dadurch, dass der Elevator 40 blockiert ist, resultiert eine weitere Drehung des Drehkörpers 20 nicht in einer Aufstiegs- bzw. einer Abstiegsbewegung des Elevators 40, sondern übt eine Kraft zwischen der ersten Kupplung 21 und der zweiten Kupplung 31 aus, welche genutzt wird, um den Formschluss der ersten Kupplung 21 mit der zweiten Kupplung 31 zu lösen. Hierzu sollten die Spindel 32 und der Elevator 40 derart ausgelegt sein, dass sie der genannten Kraft, welche insbesondere eine Torsionskraft darstellt, ohne nennenswerte Verformung standhalten, da eine solche Verformung zu einer Fehlfunktion bei der Auflösung des Formschlusses zwischen der ersten Kupplung 21 und der zweiten Kupplung 31 führen könnte.

**Fig. 3c** zeigt den Deodorant-Spender, nachdem der Formschluss zwischen der ersten Kupplung 21 und der zweiten Kupplung 31 gelöst wurde. Die zweite Kupplung 31, die Spindel 32 und der damit verbundene Elevator 34 sind zusammen aus dem Behälter 10 entnehmbar und können recycelt werden.

**Fig. 3d** zeigt den Deodorant-Spender, nachdem die zweite Kupplung 31, die Spindel 32 und der damit verbundene Elevator 34 aus dem Behälter 10 entfernt wurden und während anschließend ein Nachfüllpack eingesetzt wird. Der Nachfüllbehälter 10' wird geradlinig in den Behälter 10 eingeführt, bis die zweite Kupplung 31 des Nachfüllpacks formschlüssig in die erste Kupplung 21 des Deodorant-Spenders eingreift. Je nachdem, wie die erste Kupplung 21 und die zweite Kupplung 31 ausgeführt sind, ist es vorteilhaft, die Rotationsposition der zweiten Kupplung 31 an die Rotationsposition der ersten Kupplung 21 vor dem Einführen des Nachfüllpacks auszurichten, um einen wirksamen Formschluss zu erhalten. Anschließend wird die Deodorant-Abdeckung 51 abgenommen und der Deodorant-Spender kann auf dieselbe Art und Weise weiter genutzt werden wie nach der Erstbefüllung.

Am oberen Ende des Nachfüllbehälters 10' befindet sich ein Entnahmeflansch 14, welcher einen geringfügig größeren Durchmesser aufweist als der Nachfüllbehälter 10' und welcher bei gelöstem Formschluss zwischen der ersten Kupplung 21 und der zweiten Kupplung 31 für den Benutzer greifbar nach oben hervorsteht, wodurch später eine Entnahme des Nachfüllbehälters 10' aus dem Behälter 10 erleichtert wird.

**Fig. 4a****-c** zeigen einen Querschnitt des unteren Teils des Deodorant-Spenders, des Drehkörpers 20 und der beiden Kupplungen 21, 31 durch eine Ebene, die die vertikale Behälterachse enthält, beim Lösen des Formschlusses der beiden Kupplungen 21, 31. **Fig. 4a** zeigt die erste Kupplung 21 mit bestehendem Formschluss mit der zweiten Kupplung 31. Die erste Kupplung 21 besitzt ein erstes Verrastelement 25, welches durch ein Fenster in der Seitenwand der ersten Kupplung realisiert ist. In diesem Fenster sitzt das zweite Verrastelement 35, welches einstückig mit der zweiten Kupplung 31 verbunden ist. Da das zweite Verrastelement 35 das Fenster nahezu ausfüllt, besteht hier eine drehfeste und formschlüssige Verbindung. Um diesen Formschluss zu lösen, wird eine Kraft benötigt, die das Material der ersten Kupplung 21 im Bereich des ersten Verrastelements 25 so verformt, dass der Formschluss gelöst wird. Weiter weist die erste Kupplung 21 ein erstes Trennelement 26 in Form einer schrägen Fläche auf, welches mit einem zweiten Trennelement 36 der zweiten Kupplung, welches ebenfalls eine schräge Fläche ist, im Eingriff steht. Zusammen bilden das erste Trennelement 26 und das zweite Trennelement 36 ein Keilgetriebe.

Hat der Elevator 40 das obere Ende der Spindel 32 erreicht, wird der Elevator 40 auf dieser Höhe an dem Blockierbereich 34 an der Spindel 32 blockiert. Dies führt dazu, dass die Spindel 32 an einer weiteren Drehung gehindert wird. **Fig. 4b** zeigt diese Situation, dass die Spindel 32 an einer weiteren Drehung gehindert wird, aber der Drehkörper 20 weitergedreht wird. Bei der Rotation der ersten Kupplung 21 gegen die zweite Kupplung 31 wird das zweite Verrastelement 35 aus dem ersten Verrastelement 25 herausgeschoben, wobei das Material der ersten Kupplung 21 im Bereich des ersten Verrastelements 25 durch die nach außen konisch zulaufende Form des zweiten Verrastelements 35 so verformt wird, dass sich das zweite Verrastelement 35 unter die erste Kupplung 21 schiebt. Weiter wandelt das Keilgetriebe 26, 36 die Rotationsbewegung in eine lineare Bewegung der zweiten Kupplung 31 weg von der ersten Kupplung 21 um, wodurch die beiden Kupplungen 21, 31, wie in **Fig. 4c** dargestellt, getrennt werden.

Ebenfalls ist es vorteilhaft, das Keilgetriebe mit mehr Zähnen zu gestalten, wodurch der Kraftaufwand beim Lösen des Formschlusses zwar steigt, aber die Rotationsposition der zweiten Kupplung 31 nicht mehr an die Rotationsposition der ersten Kupplung 21 ausgerichtet werden muss, wodurch das Einsetzen eines Nachfüllpacks einfacher ist.

Ein solches Keilgetriebe ist in **Fig. 5a** und **Fig. 5b** dargestellt, welche einen Querschnitt des unteren Teils einer weiteren erfindungsgemäßen Ausführung des Deodorant-Spenders mit einem Keilgetriebe, das zehn schräge Flächen aufweist, des Drehkörpers 20 und der beiden Kupplungen 21, 22 durch eine Ebene, die die vertikale Behälterachse enthält, beim Auflösen des Formschlusses der beiden Kupplungen 21, 22 zeigen.

**Fig. 5a** zeigt den Deodorant-Spender mit einem bestehenden Formschluss, bei dem das zweite Verrastelement 35 mit dem ersten Verrastelement 25 im Eingriff steht.

Solange die zweite Kupplung 31 bzw. die Spindel 32 mit der ersten Kupplung 21 und dem Drehkörper 20 mitdrehen kann, bleibt der Formschluss erhalten.

**Fig. 5b** zeigt den Deodorant-Spender mit einem aufgelösten Formschluss. Sobald die Drehbewegung der Spindel 32 blockiert wird, insbesondere durch ein Blockieren des Elevators 40, wird die Drehbewegung des Drehkörpers 20 nicht mehr auf die Spindel 32 und damit die zweite Kupplung 31 übertragen, wodurch die erste Kupplung 21 sich beim Drehen des Drehkörpers 20 gegenüber der zweiten Kupplung 31 verdreht. Durch das Keilgetriebe, welches aus den ersten Trennelementen 26 und den zweiten Trennelementen 36 besteht, resultiert dies in eine geradlinige Aufwärtsbewegung der zweiten Kupplung 31 von der ersten Kupplung 21 weg.

Das in **Fig. 5a** und **Fig. 5b** dargestellte Keilgetriebe hat symmetrische Keile (Trennelemente 26, 36), weshalb nach der Drehblockade der zweiten Kupplung 31 sowohl eine Drehung des Drehkörpers 20 in Aufstiegsrichtung als auch in Abstiegsrichtung zu einer Auflösung des Formschlusses des ersten Verrastelements 25 mit dem zweiten Verrastelement 35 führt. Durch eine Anpassung der Steigungswinkel der schrägen Flächen der Trennelemente 26, 36 (bis hin zu einer vertikalen Fläche) lässt sich erreichen, dass der Formschluss nur bei der Drehung in eine der beiden Richtungen, vorzugsweise in der Aufstiegsrichtung, aufgelöst wird.

Ebenfalls ist es vorteilhaft, das Keilgetriebe mit weniger Zähnen zu gestalten, wodurch die Rotationsposition der zweiten Kupplung 31 beim Einsetzen eines Nachfüllpacks zwar genauer an der Rotationsposition der ersten Kupplung 21 ausgerichtet werden muss, aber der Kraftaufwand beim Lösen des Formschlusses sinkt. Weiter ist ein solches Keilgetriebe leichter herzustellen.

Ebenfalls ist es vorteilhaft, den Formschluss der Kupplungen 21, 31 durch einen Bajonettverschluss zu realisieren, eine Ausführungsform, welche in den **Fig. 6a****-c** gezeigt wird. **Fig. 6a** zeigt die erste Kupplung 21 und eine darauf ausgerichtete zweite Kupplung 31, bevor sie durch eine geradlinige Bewegung einen Formschluss eingehen. Hierbei rastet das zweite Verrastelement 35 beim geradlinigen Zusammenschieben in ein erstes Verrastelement 25 ein, in welchem es formschlüssig und bei geringem Drehwiderstand drehfest verbunden ist, was in **Fig. 6b** gezeigt wird. Erreicht der Elevator 40 das obere Ende der Spindel 32 und blockiert dort, kann die Rotationsbewegung nicht mehr auf die Spindel 32 übertragen werden und resultiert in einem Lösen des Formschlusses, indem das zweite Verrastelement 35 durch eine zunächst horizontale und dann nach oben gekrümmte Führungsbahn geleitet und dadurch nach oben aus der ersten Kupplung 21 herausgedrückt wird. Dadurch werden das zweite Verrastelement 35 und damit die zweite Kupplung 31 beim Drehen des Drehkörpers 20 von der ersten Kupplung 21 nach oben wegbewegt. Dies wird in **Fig. 6c** gezeigt. Statt eines Bajonettverschlusses mit einer geradlinigen Einführbewegung kann auch ein Schraubverschluss mit einer schraubenförmigen Einführbewegung verwendet werden (nicht dargestellt).

Weiterhin kann die Verbindung der ersten Kupplung 21 mit der zweiten Kupplung 31 auch dadurch gelöst werden, dass ein Teil der ersten Kupplung 21 und/oder der zweiten Kupplung 31 bricht, reißt oder auf andere Weise irreversibel getrennt wird, wenn das Drehmoment einen bestimmten Wert übersteigt (ebenfalls nicht dargestellt).

**Fig. 7a** zeigt eine Schrägansicht eines Deodorant-Spenders mit einem Nachfüllpack mit einem teilweise aus dem Behälter 10 ausgetretenen und gegen den Behälter 10 rotierten Nachfüllelevator 40. **Fig. 7b** zeigt einen Querschnitt des Deodorant-Spenders aus **Fig. 7a****.** Wenn der Nachfüllelevator 40 durch eine Rotation des Drehkörpers 20 in Aufstiegsrichtung nach oben bewegt wird, so dass der obere Teil des Nachfüllelevators 40 aus dem Behälter 10 (und damit auch aus dem Nachfüllbehälter 10') ragt und der Nachfüllelevator 40 den Blockierbereich 34 der Nachfüllspindel 32 erreicht, ist der Nachfüllelevator 40 nicht mehr durch die Form des Nachfüllbehälters 10' rotationsfest gegenüber dem Nachfüllbehälter 10' und damit dem Behälter 10 festgelegt. Eine weitere Rotation des Drehkörpers 20 resultiert daher in einer Rotation des Nachfüllelevators 40 gegenüber dem Behälter 10. Nach einer weiteren Rotation um einen bestimmten Drehwinkel, welcher in **Fig. 7a** dargestellt ist und dort etwa 30 Grad beträgt, stößt der Elevatorblockierbereich 44, 44' gegen die Innenwand des Nachfüllbehälters 10', was eine weitere Rotationsbewegung des Nachfüllelevators 40 gegenüber dem Nachfüllbehälter 10' und dem Behälter 10 verhindert. In dieser Position lässt sich der Nachfüllelevator 40 durch den Benutzer leichter greifen und mitsamt dem Nachfüllbehälter 10' entfernen.

Der Elevatorblockierbereich 44, 44' besteht aus einer am unteren Rand des Nachfüllelevators 40 angeordneten Rippe, deren Winkelstellung gegenüber der Außenwand des Nachfüllelevators 40 um den oben genannten Winkel (hier etwa 30 Grad) versetzt ist. Der Elevatorblockierbereich 44, 44' kann einzelne, in der beschriebenen Weise angeordnete Abschnitte aufweisen, die durch weitere Abschnitte verbunden und dadurch stabilisiert sein können.

Schließlich kann der Elevatorblockierbereich 44, 44' auch eine oder mehrere keilförmige Rippen aufweisen, welche sich nach unten hin nach innen verjüngen (nicht dargestellt). Dies bewirkt, dass der gegenüber der Nachfüllspindel 32 blockierte Nachfüllelevator 40, sobald dessen Elevatorblockierbereich 44, 44' nach einer Drehung um den oben genannten Drehwinkel gegen die Innenwand des Nachfüllbehälters 10' stößt, durch eine weitere Drehung infolge dieser keilförmigen Rippen nach oben geschoben wird. Dadurch zieht die Nachfüllspindel 32 die zweite Kupplung 31 nach oben und löst - bei entsprechender Gestaltung der beiden Kupplungen 21, 31 - die Verbindung mit der ersten Kupplung 21 auf.

Denkbar sind auch Elemente, die die gegenüber dem Elevator oder Nachfüllelevator 40 blockierte Spindel oder Nachfüllspindel 32 und damit die zweite Kupplung 31 bei einer weiteren Drehung des Drehkörpers 20 von unten nach oben drücken. Auch auf diese Weise kann - bei entsprechender Gestaltung der beiden Kupplungen 21, 31 - die Verbindung der ersten Kupplung 21 mit der zweiten Kupplung 31 aufgelöst werden.

Der in **Fig. 7a** und **7b** dargestellte Mechanismus für den Nachfüllelevator 40 lässt sich genauso auf den in den **Fig. 1a** und **1b** dargestellten Elevator 40 übertragen, wobei in diesem Fall nur der Elevator 40 mitsamt der Spindel 32 und der zweiten Kupplung 31 entnommen werden.

Weiter weist die in **Fig. 7b** dargestellte Nachfüllspindel 32 an ihrem unteren Ende eine Spindelbasis 37 in Form einer flanschartigen Verbreiterung auf, welche auf ihrer Oberseite eine Aussparung (im Querschnitt als vertikale Fläche erkennbar) aufweist. An der Unterseite des Nachfüllelevators 40 ist ein entsprechender Vorsprung vorgesehen (nicht dargestellt), welcher in die Aussparung einrasten kann, wenn der Nachfüllelevator 40 sich am unteren Ende der Nachfüllspindel 32 befindet. Dadurch wird in dieser Stellung des Nachfüllelevators 40 eine bestimmte Drehstellung der ersten Kupplung 21 gegenüber dem Nachfüllbehälter 10' und dem Behälter 10 gesichert.

Die **Fig. 8a****-c** zeigen den Vorgang der Entnahme des Elevators 40 aus dem Behälter 10 eines Deodorant-Spenders (ohne eingesetztem Nachfüllpack) noch einmal im Überblick.

**Fig. 8a** zeigt eine Schrägansicht eines Deodorant-Spenders von oben mit einem teilweise aus dem Behälter 10 ausgetretenen Elevator 40. Nachdem der Elevator 40 das obere Ende der Spindel 32 erreicht, führt eine weitere Drehung des Drehkörpers 20 zu einer Rotation des Elevators 40. Nach einer Drehung um einen bestimmten Winkel, hier etwa 60 Grad, stößt der Elevatorblockierbereich 44 gegen die Innenwand des Behälters, wodurch eine weitere Rotation blockiert wird **(****Fig. 8b****).** Eine weitere Drehung des Drehkörpers 20 in Aufstiegsrichtung löst die Verbindung der ersten Kupplung 21 mit der zweiten Kupplung 31, da der Elevator 40 und damit die Spindel 32 nicht weiter in diese Richtung rotieren können. **Fig. 8c** zeigt die Spindel 32 und den Elevator 40 im Behälter 10 nach dem Auflösen der Verbindung der ersten Kupplung 21 mit der zweiten Kupplung 31. Indem der Benutzer den Elevator 40 greift, kann dieser mitsamt der Spindel 32 und der zweiten Kupplung 31 entfernt werden. Danach kann der Deodorant-Spender beispielsweise mit einem Nachfüllpack neu befüllt werden.

**Fig. 8d** zeigt eine Schrägansicht des Elevators 40 mit den Elevatorblockierbereichen 44, 44' noch einmal von unten.

### BEZUGSZEICHENLISTE

- 10: Behälter
- 10': Nachfüllbehälter
- 11: Verschluss
- 12: Erstes Dichtungselement
- 13: Zweites Dichtungselement
- 14: Entnahmeflansch
- 20: Drehkörper
- 21: Erste Kupplung
- 22: Kupplungsöffnung
- 23, 23': Plug
- 25: Erstes Verrastelement
- 26: Erstes Trennelement
- 31: Zweite Kupplung
- 32: Spindel, Nachfüllspindel
- 33: Spindelaußengewinde
- 34: Blockierbereich
- 35: Zweites Verrastelement
- 36: Zweites Trennelement
- 37: Spindelbasis
- 40: Elevator, Nachfüllelevator
- 42: Elevatoröffnung
- 43: Elevatorinnengewinde
- 44, 44': Elevatorblockierbereich
- 50: Deodorant-Masse
- 51: Deodorant-Abdeckung

## Patentansprüche

1. Deodorant-Spender mit
einem Behälter (10), welcher eine einen Innenraum des Behälters umschließende Wand aufweist, und
einem Drehkörper (20), der drehbar mit dem Behälter (10) verbunden ist und der eine erste Kupplung (21) zur drehfesten, formschlüssigen, lösbaren Verbindung im Innenraum des Behälters (10) mit einer zweiten Kupplung (31) aufweist,
wobei in dem Deodorant-Spender wenigstens eine durchgehende, verschließbare Öffnung (22) von einer unteren Außenseite des Deodorant-Spenders bis zu einem oberen Ende des Innenraums des Behälters (10) gebildet ist.
**dadurch gekennzeichnet, dass** die erste Kupplung (21) aufweist:
wenigstens ein erstes Verrastelement (25) zum Verrasten mit einem zweiten Verrastelement (35) der zweiten Kupplung (31) und damit zur Herstellung einer drehfesten, formschlüssigen Verbindung der ersten Kupplung (21) mit der zweiten Kupplung (31) und
wenigstens ein erstes Trennelement (26) zum Zusammenwirken mit einem zweiten Trennelement (36) der zweiten Kupplung (31) und damit zum Entrasten des ersten Verrastelements (25) und des zweiten Verrastelements (35) und zum Lösen der drehfesten, formschlüssigen Verbindung der ersten Kupplung (21) mit der zweiten Kupplung (31).

2. Deodorant-Spender nach Anspruch 1, welcher weiterhin aufweist:
eine Spindel (32) mit einer zweiten Kupplung (31), welche drehfest und formschlüssig mit der ersten Kupplung (21) verbunden ist, wobei die Spindel (32) ein Außengewinde (33) aufweist und wobei die Spindel (32) innerhalb des Behälters (10) und im Wesentlichen parallel zu dessen Längsachse angeordnet ist,
einen Elevator (40), welcher sich innerhalb des Behälters (10) im Wesentlichen in wenigstens einer zu der Spindel (32) orthogonalen Richtung erstreckt und gegenüber der Wand des Behälters (10) nicht drehbar ist und welcher ein Innengewinde (43) aufweist, in dem das Außengewinde (33) der Spindel (32) läuft, und
wobei sich die wenigstens eine durchgehende Öffnung (22) in dem Deodorant-Spender von der unteren Außenseite des Deodorant-Spenders durch den Elevator (40) oder an dem Elevator (40) vorbei bis zu dem oberen Ende des Innenraums des Behälters (10) erstreckt;
und wobei der Behälter (10), der Drehkörper (20), die Spindel (32) und der Elevator (40) derart miteinander verbunden sind,
dass ein Drehen des Drehkörpers (20) zu einer gemeinsamen Rotation der ersten und der zweiten Kupplung (21, 31) und damit auch der Spindel (32) in eine Aufstiegsrichtung oder in eine Abstiegsrichtung führt, durch die der Elevator (40) nach oben bzw. nach unten bewegt wird, und
dass ein Drehen des Drehkörpers (20), vorzugsweise in der Abstiegsrichtung, weiter vorzugsweise in der Aufstiegsrichtung, wenn sich der Elevator (40) in einer Endposition an einem oberen Ende der Spindel (32) befindet, zur Auflösung der Verbindung der ersten Kupplung (21) mit der zweiten Kupplung (31) führt.

3. Deodorant-Spender nach Anspruch 2, **dadurch gekennzeichnet, dass** die Spindel (32), vorzugsweise an ihrem unteren Ende, ein erstes Rastmittel und der Elevator (40), vorzugsweise an seinem unteren Ende, ein zweites Rastmittel aufweist, wobei der Elevator (40) dazu eingerichtet ist, dass ein Drehen des Drehkörpers (20) in der Abstiegsrichtung, bis sich der Elevator (40) in einer Endposition an einem unteren Ende der Spindel (32) befindet, zum Verrasten des ersten Rastelements mit dem zweiten Rastelement führt.

4. Deodorant-Spender nach Anspruch 2 oder 3, **dadurch gekennzeichnet, dass** die Spindel (32) an ihrem oberen Ende einen Blockierbereich (34) aufweist, an dem der Elevator (40) in der Endposition an dem oberen Ende der Spindel (32) blockierbar ist.

5. Deodorant-Spender nach einem der Ansprüche 2 bis 4, **dadurch gekennzeichnet, dass** die zweite Kupplung (31) aufweist:
wenigstens ein zweites Verrastelement (35), welches mit dem ersten Verrastelement (25) der ersten Kupplung (21) verrastet ist, sodass die erste Kupplung (21) mit der zweiten Kupplung (31) drehfest und formschlüssig verbunden ist, und
wenigstens ein zweites Trennelement (36) zum Zusammenwirken mit dem ersten Trennelement (26) der ersten Kupplung (21) und, wenn sich der Elevator (40) in der Endposition an dem oberen Ende der Spindel (32) befindet, zum Entrasten des ersten Verrastelements (25) und des zweiten Verrastelements (35) und zum Lösen der drehfesten, formschlüssigen Verbindung der ersten Kupplung (21) mit der zweiten Kupplung (31).

6. Deodorant-Spender nach einem der vorhergehenden Ansprüche, welcher weiterhin eine Deodorant-Masse (50) aufweist, die den Innenraum des Behälters (10) zumindest teilweise ausfüllt.

7. Nachfüllpack für einen Deodorant-Spender nach einem der vorhergehenden Ansprüche mit
einem Nachfüllbehälter (10'), welcher eine einen Innenraum des Nachfüllbehälters (10') umschließende Wand aufweist,
einer Nachfüllspindel (32) mit einer zweiten Kupplung (31), welche drehfest und formschlüssig mit der ersten Kupplung (21) des Drehkörpers (20) des Deodorant-Spenders verbindbar ist, wobei die Nachfüllspindel (32) ein Außengewinde (33) aufweist und wobei die Nachfüllspindel (32) innerhalb des Nachfüllbehälters (10') und im Wesentlichen parallel zu dessen Längsachse angeordnet ist,
einem Nachfüllelevator (40), welcher sich innerhalb des Nachfüllbehälters (10') im Wesentlichen in wenigstens einer zu der Nachfüllspindel (32) orthogonalen Richtung erstreckt und gegenüber der Wand des Nachfüllbehälters (10') nicht drehbar ist und welcher ein Innengewinde (43) aufweist, in dem das Außengewinde (33) der Nachfüllspindel (32) läuft,
wobei in dem Nachfüllpack wenigstens eine durchgehende, verschließbare Öffnung (22) von einer unteren Außenseite des Nachfüllpacks bis zu einem oberen Ende des Innenraums des Nachfüllbehälters (10') gebildet ist.
wobei der Nachfüllbehälter (10') durch eine geradlinige Bewegung derart in den Behälter (10) des Deodorant-Spenders einsetzbar ist, dass dadurch die erste Kupplung (21) des Drehkörpers (20) des Deodorant-Spenders mit der zweiten Kupplung (31) der Nachfüllspindel (32) drehfest und formschlüssig verbunden wird und
dass dann der Behälter (10) des Deodorant-Spenders, der Nachfüllbehälter (10'), der Drehkörper (20), die Nachfüllspindel (32) und der Nachfüllelevator (40) derart miteinander verbunden sind,
dass ein Drehen des Drehkörpers (20) zu einer gemeinsamen Rotation der ersten Kupplung (21) des Drehkörpers (20) des Deodorant-Spenders und der zweiten Kupplung (31) der Nachfüllspindel (32) und damit auch der Nachfüllspindel (32) in eine Aufstiegsrichtung oder in eine Abstiegsrichtung führt, durch die der Nachfüllelevator (40) nach oben bzw. nach unten bewegt wird, und
dass ein Drehen des Drehkörpers (20), vorzugsweise in der Abstiegsrichtung, weiter vorzugsweise in der Aufstiegsrichtung, wenn sich der Nachfüllelevator (40) in einer Endposition an einem oberen Ende der Nachfüllspindel (32) befindet, zur Auflösung der Verbindung der ersten Kupplung (21) des Drehkörpers (20) des Deodorant-Spenders mit der zweiten Kupplung (31) der Nachfüllspindel (32) führt.

8. Nachfüllpack nach Anspruch 7, welches weiterhin eine Deodorant-Masse (50) aufweist, die den Innenraum des Nachfüllbehälters (10') zumindest teilweise ausfüllt.

9. Deodorant-Spender-System, bestehend aus wenigstens einem Deodorant-Spender gemäß einem der Ansprüche 1 bis 6 und wenigstens einem Nachfüllpack gemäß Anspruch 8.

10. Deodorant-Spender-System nach Anspruch 9, **dadurch gekennzeichnet, dass** der Deodorant-Spender ein Deodorant-Spender nach einem der Ansprüche 2 bis 6 ist und dass die Spindel (32) des Deodorant-Spenders und die Nachfüllspindel (32) des wenigstens einen Nachfüllpacks baugleich sind und/oder der Elevator (40) des Deodorant-Spenders und der Nachfüllelevator (40) des wenigstens einen Nachfüllpacks baugleich oder bis auf geringfügig verschiedene Außenabmessungen baugleich sind.

11. Verfahren zur Befüllung eines Deodorant-Spenders nach einem der Ansprüche 2 bis 5 mit einer Deodorant-Masse (50) mit den Schritten:
- Bringen des Deodorant-Spenders in eine Stellung, in der die untere Außenseite des Deodorant-Spenders nach oben weist;
- Verflüssigen der Deodorant-Masse (50);
- Befüllen des Behälters des Deodorant-Spenders mit der Deodorant-Masse (50) durch die untere Außenseite des Deodorant-Spenders in die wenigstens eine durchgehende, verschließbare Öffnung (22, 42) in dem Deodorant-Spender;
- Verschließen der wenigstens einen durchgehenden, verschließbaren Öffnung (22, 42) in dem Deodorant-Spender; und
- Erstarrenlassen der Deodorant-Masse (50).

12. Verfahren zur Befüllung eines Nachfüllpacks nach Anspruch 7 mit einer Deodorant-Masse (50) mit den Schritten:
- Bringen des Nachfüllpacks in eine Stellung, in der die untere Außenseite des Nachfüllpacks nach oben weist;
- Verflüssigen der Deodorant-Masse (50);
- Befüllen des Nachfüllbehälters (10') des Nachfüllpacks mit der Deodorant-Masse (50) durch die untere Außenseite des Nachfüllpacks in die wenigstens eine durchgehende, verschließbare Öffnung (22) in dem Nachfüllpack;
- Verschließen der wenigstens einen durchgehenden, verschließbaren Öffnung (22) in dem Nachfüllpack; und
- Erstarrenlassen der Deodorant-Masse (50).

13. Verwendung einer Abfülleinrichtung für Deodorant-Masse (50), wobei auf der Abfülleinrichtung in beliebiger Reihenfolge wenigstens ein Deodorant-Spender nach einem der Ansprüche 2 bis 5 in einem Verfahren nach Anspruch 11 und wenigstens ein Nachfüllpack nach Anspruch 7 in einem Verfahren nach Anspruch 12 befüllt werden.

14. Verfahren zur Nachfüllung eines Deodorant-Spenders nach Anspruch 1 durch einen Nachfüllpack nach Anspruch 8 mit dem Schritt:
- Einsetzen des Nachfüllpacks in den Behälter (10) des Deodorant-Spenders durch eine geradlinige Bewegung, bis die erste Kupplung (21) des Drehkörpers (20) des Deodorant-Spenders mit der zweiten Kupplung (31) der Nachfüllspindel (32) des Nachfüllpacks drehfest und formschlüssig verbunden ist.

15. Verfahren zur Nachfüllung eines Deodorant-Spenders nach einem der Ansprüche 2 bis 6 durch einen Nachfüllpack nach Anspruch 8 mit den Schritten:
- Drehen des Drehkörpers (20) des Deodorant-Spenders in der Aufstiegsrichtung, bis sich der Elevator (40) in der Endposition an dem oberen Ende der Spindel (32) befindet,
- Drehen des Drehkörpers (20) des Deodorant-Spenders, vorzugsweise in der Abstiegsrichtung, weiter vorzugsweise in der Aufstiegsrichtung, und dadurch Auflösen der Verbindung der ersten Kupplung (21) des Drehkörpers (20) mit der zweiten Kupplung (31) der Spindel (32);
- Entfernen der Spindel (32) mit der zweiten Kupplung (31) und des Elevators (40) aus dem Behälter (10); und
- Einsetzen des Nachfüllpacks in den Behälter (10) des Deodorant-Spenders durch eine geradlinige Bewegung, bis die erste Kupplung (21) des Drehkörpers (20) des Deodorant-Spenders mit der zweiten Kupplung (31) der Nachfüllspindel (32) des Nachfüllpacks drehfest und formschlüssig verbunden ist.

## Claims

1. A deodorant dispenser comprising
a container (10) having a wall enclosing an interior space of the container, and
a rotary body (20) rotatably connected to the container (10) and comprising a first coupling (21) for the rotationally conjoint and form-fit separable connection in the interior space of the container (10) to a second coupling (31),
wherein at least one continuous closable opening (22) is formed in the deodorant dispenser from a lower exterior side of the deodorant dispenser to an upper end of the interior space of the container (10),
**characterized in that** the first coupling (21) comprises:
at least one first latching element (25) for latching with a second latching element (35) of the second coupling (31) and thus producing a rotationally conjoint, form-fit connection of the first coupling (21) to the second coupling (31) and
at least one first separator element (26) for interacting with a second separator element (36) of the second coupling (31) and thus uncoupling the first latching element (25) and the second latching element (35) and disconnecting the rotationally conjoint, form-fit connection of the first coupling (21) to the second coupling (31).

2. The deodorant dispenser according to claim 1 which further comprises:
a spindle (32) having a second coupling (31) connected in rotationally conjoint and form-fit manner to the first coupling (21), wherein the spindle (32) has an external thread (33) and wherein the spindle (32) is arranged within the container (10) and substantially parallel to the longitudinal axis thereof
an elevator (40) which extends inside the container (10) substantially in at least one direction orthogonal to the spindle (32) and is not rotatable relative to the wall of the container (10) and has an internal thread (43) in which the external thread (33) of the spindle (32) runs, and
wherein the at least one continuous opening (22) in the deodorant dispenser extends from the lower exterior side of the deodorant dispenser through the elevator (40) or past the elevator (40) to the upper end of the interior space of the container (10),
and wherein the container (10), the rotary body (20), the spindle (32) and the elevator (40) are connected together such that
rotating the rotary body (20) results in a joint rotation of the first and second coupling (21, 31) and thus also of the spindle (32) in an ascending direction or descending direction, via which the elevator (40) is moved upward or downward respectively, and
when the elevator (40) is in an end position at an upper end of the spindle (32), rotating the rotary body (20), preferably in the descending direction, further preferably in the ascending direction, results in the disconnecting of the connection of the first coupling (21) to the second coupling (31).

3. The deodorant dispenser according to claim 2, **characterized in that** the spindle (32) has a first latching means, preferably at its lower end, and the elevator (40) has a second latching means, preferably at its lower end, wherein the elevator (40) is configured such that rotating the rotary body (20) in the descending direction, until the elevator (40) is situated in an end position at a lower end of the spindle (32), results in the first latching means latching with the second latching means.

4. The deodorant dispenser according to claim 2 or 3, **characterized in that** the spindle (32) exhibits a blocking region (34) at its upper end at which the elevator (40) is blockable in the end position at the upper end of the spindle (32).

5. The deodorant dispenser according to one of claims 2 to 4, **characterized in that** the second coupling (31) comprises:
at least one second latching element (35) latched to the first latching element (25) of the first coupling (21) so that the first coupling (21) is connected to the second coupling (31) in rotationally conjoint and form-fit manner, and
at least one second separator element (36) for interacting with the first separator element (26) of the first coupling (21) and, when the elevator (40) is situated in the end position at the upper end of the spindle (32), for uncoupling the first latching element (25) and the second latching element (35) and for disconnecting the rotationally conjoint, form-fit connection of the first coupling (21) to the second coupling (31).

6. The deodorant dispenser according to one of the preceding claims which further comprises a deodorant mass (50) which at least partially fills the interior space of the container (10).

7. A refill pack for a deodorant dispenser according to one of the preceding claims comprising
a refill container (10') having a wall enclosing an interior space of the refill container (10'),
a refill spindle (32) with a second coupling (31) which is connectable to the first coupling (21) of the rotary body (20) of the deodorant dispenser in rotationally conjoint and form-fit manner, wherein the refill spindle (32) has an external thread (33) and wherein the refill spindle (32) is arranged within the refill container (10') and substantially parallel to the longitudinal axis thereof,
a refill elevator (40) which extends inside the refill container (10') substantially in at least one direction orthogonal to the refill spindle (32) and is not rotatable relative to the wall of the refill container (10') and which exhibits an internal thread (43) in which the external thread (33) of the refill spindle (32) runs,
wherein at least one continuous closable opening (22) is formed in the refill pack from a lower exterior side of the refill pack to an upper end of the interior space of the refill container (10'),
wherein the refill container (10') is insertable into the container (10) of the deodorant dispenser by a rectilinear motion such that the first coupling (21) of the rotary body (20) of the deodorant dispenser is thereby connected to the second coupling (31) of the refill spindle (32) in rotationally conjoint and form-fit manner and
that the container (10) of the deodorant dispenser, the refill container (10'), the rotary body (20), the refill spindle (32) and the refill elevator (40) are then connected together such that
rotating the rotary body (20) results in a joint rotation of the first coupling (21) of the rotary body (20) of the deodorant dispenser and the second coupling (31) of the refill spindle (32) and thus also of the refill spindle (32) in an ascending direction or in a descending direction, via which the refill elevator (40) is moved upward or downward respectively, and
when the refill elevator (40) is in an end position at an upper end of the refill spindle (32), rotating the rotary body (20), preferably in the descending direction, further preferably in the ascending direction, results in the disconnecting of the connection of the first coupling (21) of the rotary body (20) of the deodorant dispenser to the second coupling (31) of the refill spindle (32).

8. The refill pack according to claim 7, which further comprises a deodorant mass (50) which at least partially fills the interior space of the refill container (10').

9. A deodorant dispenser system consisting of at least one deodorant dispenser according to one of claims 1 to 6 and at least one refill pack according to claim 8.

10. The deodorant dispenser system according to claim 9, **characterized in that** the deodorant dispenser is a deodorant dispenser according to one of claims 2 to 6 and that the spindle (32) of the deodorant dispenser and the refill spindle (32) of the at least one refill pack are structurally identical and/or the elevator (40) of the deodorant dispenser and the refill elevator (40) of the at least one refill pack are structurally identical or are structurally identical except for slightly differing external dimensions.

11. A method for filling a deodorant mass (50) into a deodorant dispenser according to one of claims 2 to 5 comprising the steps:
- bringing the deodorant dispenser into a position in which the lower exterior side of the deodorant dispenser faces upwards;
- liquefying the deodorant mass (50);
- filling the deodorant mass (50) into the container of the deodorant dispenser through the lower exterior side of the deodorant dispenser into the at least one continuous closable opening (22, 42) in the deodorant dispenser;
- closing the at least one continuous closable opening (22, 42) in the deodorant dispenser; and
- solidifying the deodorant mass (50).

12. A method for filling a deodorant mass (50) into a refill pack according to claim 7 comprising the steps:
- bringing the refill pack into a position in which the lower exterior side of the refill pack faces upward;
- liquefying the deodorant mass (50);
- filling the deodorant mass (50) into the refill container (10') of the refill pack through the lower exterior side of the refill pack into the at least one continuous closable opening (22) in the refill pack;
- closing the at least one continuous closable opening (22) in the refill pack; and
- solidifying the deodorant mass (50).

13. The use of a filling device for deodorant mass (50), wherein at least one deodorant dispenser according to one of claims 2 to 5 is filled in a method according to claim 11 and at least one refill pack according to claim 7 is filled in a method according to claim 12 on the filling device in any order.

14. A method for refilling a deodorant dispenser according to claim 1 with a refill pack according to claim 8 comprising the step:
- inserting the refill container into the container (10) of the deodorant dispenser by a rectilinear movement until the first coupling (21) of the rotary body (20) of the deodorant dispenser is connected to the second coupling (31) of the refill spindle (32) of the refill pack in rotationally conjoint and form-fit engagement.

15. A method for refilling a deodorant dispenser according to one of claims 2 to 6 with a refill pack according to claim 8 comprising the steps:
- rotating the rotary body (20) of the deodorant dispenser in the ascending direction until the elevator (40) is in the end position at the upper end of the spindle (32),
- rotating the rotary body (20) of the deodorant dispenser, preferably in the descending direction, further preferably in the ascending direction, and thereby disengaging the connection of the first coupling (21) of the rotary body (20) to the second coupling (31) of the spindle (32);
- removing the spindle (32) with the second coupling (31) and the elevator (40) from the container (10); and
- inserting the refill pack into the container (10) of the deodorant dispenser by a rectilinear movement until the first coupling (21) of the rotary body (20) of the deodorant dispenser is connected to the second coupling (31) of the refill spindle (32) of the refill pack in rotationally conjoint and form-fit engagement.

## Revendications

1. Distributeur de déodorant comprenant
un récipient (10), lequel comporte une paroi entourant un espace intérieur du récipient, et
un corps rotatif (20), qui est relié de manière rotative au récipient (10) et qui comporte un premier raccord (21) pour la liaison libérable solidaire en rotation, par coopération de formes dans l'espace intérieur du récipient (10) à un deuxième raccord (31),
dans lequel au moins une ouverture (22) continue pouvant être fermée est formée dans le distributeur de déodorant d'une face extérieure inférieure du distributeur de déodorant à une extrémité supérieure de l'espace intérieur du récipient (10),
**caractérisé en ce que** le premier raccord (21) comporte :
au moins un premier élément d'encliquetage (25) pour s'encliqueter avec un deuxième élément d'encliquetage (35) du deuxième raccord (31) et ainsi pour établir une liaison solidaire en rotation, par coopération de formes du premier raccord (21) au deuxième raccord (31) et
au moins un premier élément de séparation (26) pour coopérer avec un deuxième élément de séparation (36) du deuxième raccord (31) et ainsi pour désencliqueter le premier élément d'encliquetage (25) et le deuxième élément d'encliquetage (35) et pour libérer la liaison solidaire en rotation, par coopération de formes du premier raccord (21) au deuxième raccord (31).

2. Distributeur de déodorant selon la revendication 1, lequel comporte en outre :
une broche (32) avec un deuxième raccord (31), lequel est relié de manière solidaire en rotation et par coopération de formes au premier raccord (21), dans lequel la broche (32) comporte un filetage extérieur (33) et dans lequel la broche (32) est disposée à l'intérieur du récipient (10) et sensiblement parallèlement à l'axe longitudinal de celui-ci,
un élévateur (40), lequel s'étend à l'intérieur du récipient (10) sensiblement dans au moins une direction perpendiculaire à la broche (32) et n'est pas rotatif par rapport à la paroi du récipient (10) et lequel comporte un filetage intérieur (43), dans lequel passe le filetage extérieur (33) de la broche (32), et
dans lequel l'au moins une ouverture (22) continue dans le distributeur de déodorant s'étend de la face extérieure inférieure du distributeur de déodorant à l'extrémité supérieure de l'espace intérieur du récipient (10) en passant par l'élévateur (40) ou le long de l'élévateur (40) ;
et dans lequel le récipient (10), le corps rotatif (20), la broche (32) et l'élévateur (40) sont reliés les uns aux autres de telle sorte
qu'une rotation du corps rotatif (20) entraîne une rotation commune du premier et du deuxième raccord (21, 31) et ainsi également de la broche (32) dans un sens de montée ou dans un sens de descente, par laquelle l'élévateur (40) est déplacé vers le haut ou vers le bas, et
qu'une rotation du corps rotatif (20), de préférence dans le sens de descente, plus préférentiellement dans le sens de montée, lorsque l'élévateur (40) se trouve dans une position finale sur une extrémité supérieure de la broche (32), entraîne la rupture de la liaison du premier raccord (21) au deuxième raccord (31).

3. Distributeur de déodorant selon la revendication 2, **caractérisé en ce que** la broche (32), de préférence sur son extrémité inférieure, comporte un premier moyen d'encliquetage et l'élévateur (40), de préférence sur son extrémité inférieure, un deuxième moyen d'encliquetage, dans lequel l'élévateur (40) est conçu pour qu'une rotation du corps rotatif (20) dans le sens de descente, jusqu'à ce que l'élévateur (40) se trouve dans une position finale sur une extrémité inférieure de la broche (32), entraîne l'encliquetage du premier moyen d'encliquetage avec le deuxième moyen d'encliquetage.

4. Distributeur de déodorant selon la revendication 2 ou 3, **caractérisé en ce que** la broche (32) comporte sur son extrémité supérieure une zone de blocage (34), sur laquelle l'élévateur (40) dans la position finale peut être bloqué sur l'extrémité supérieure de la broche (32).

5. Distributeur de déodorant selon l'une quelconque des revendications 2 à 4, **caractérisé en ce que** le deuxième raccord (31) comporte :
au moins un deuxième élément d'encliquetage (35), lequel est encliqueté avec le premier élément d'encliquetage (25) du premier raccord (21), de sorte que le premier raccord (21) est relié au deuxième raccord (31) de manière solidaire en rotation et par coopération de formes, et
au moins un deuxième élément de séparation (36) pour coopérer avec le premier élément de séparation (26) du premier raccord (21) et, lorsque l'élévateur (40) se trouve dans la position finale sur l'extrémité supérieure de la broche (32), pour désencliqueter le premier élément d'encliquetage (25) et le deuxième élément d'encliquetage (35) et pour libérer la liaison solidaire en rotation, par coopération de formes du premier raccord (21) au deuxième raccord (31).

6. Distributeur de déodorant selon l'une quelconque des revendications précédentes, lequel comporte en outre une matière déodorante (50), qui remplit au moins en partie l'espace intérieur du récipient (10).

7. Ensemble de recharge pour un distributeur de déodorant selon l'une quelconque des revendications précédentes comprenant
un récipient de recharge (10'), lequel comporte une paroi entourant un espace intérieur du récipient de recharge (10'),
une broche de recharge (32) avec un deuxième raccord (31), lequel peut être relié de manière solidaire en rotation et par coopération de formes au premier raccord (21) du corps rotatif (20) du distributeur de déodorant, dans lequel la broche de recharge (32) comporte un filetage extérieur (33) et dans lequel la broche de recharge (32) est disposée à l'intérieur du récipient de recharge (10') et sensiblement parallèlement à l'axe longitudinal de celui-ci,
un élévateur de recharge (40), lequel s'étend à l'intérieur du récipient de recharge (10') sensiblement dans au moins une direction perpendiculaire à la broche de recharge (32) et n'est pas rotatif par rapport à la paroi du récipient de recharge (10') et lequel comporte un filetage intérieur (43) dans lequel passe le filetage extérieur (33) de la broche de recharge (32),
dans lequel au moins une ouverture continue pouvant être fermée (22) est formée dans l'ensemble de recharge d'une face extérieure inférieure de l'ensemble de recharge à une extrémité supérieure de l'espace intérieur du récipient de recharge (10').
dans lequel le récipient de recharge (10') peut être inséré dans le récipient (10) du distributeur de déodorant par un mouvement rectiligne de telle sorte que le premier raccord (21) du corps rotatif (20) du distributeur de déodorant est ainsi relié de manière solidaire en rotation et par coopération de formes au deuxième raccord (31) de la broche de recharge (32) et
qu'ensuite le récipient (10) du distributeur de déodorant, le récipient de recharge (10'), le corps rotatif (20), la broche de recharge (32) et l'élévateur de recharge (40) sont reliés les uns aux autres de telle sorte
qu'une rotation du corps rotatif (20) entraîne une rotation commune du premier raccord (21) du corps rotatif (20) du distributeur de déodorant et du deuxième raccord (31) de la broche de recharge (32) et ainsi également de la broche de recharge (32) dans un sens de montée ou dans un sens de descente, par laquelle l'élévateur de recharge (40) est déplacé vers le haut ou vers le bas, et
qu'une rotation du corps rotatif (20), de préférence dans le sens de descente, plus préférentiellement dans le sens de montée, lorsque l'élévateur de recharge (40) dans une position finale se trouve sur une extrémité supérieure de la broche de recharge (32), entraîne la rupture de la liaison du premier raccord (21) du corps rotatif (20) du distributeur de déodorant au deuxième raccord (31) de la broche de recharge (32).

8. Ensemble de recharge selon la revendication 7, lequel comporte en outre une matière déodorante (50), qui remplit au moins en partie l'espace intérieur du récipient de recharge (10').

9. Système de distributeur de déodorant, constitué d'au moins un distributeur de déodorant selon l'une quelconque des revendications 1 à 6 et d'au moins un ensemble de recharge selon la revendication 8.

10. Système de distributeur de déodorant selon la revendication 9, **caractérisé en ce que** le distributeur de déodorant est un distributeur de déodorant selon l'une quelconque des revendications 2 à 6 et que la broche (32) du distributeur de déodorant et la broche de recharge (32) de l'au moins un ensemble de recharge sont de structure identique et/ou l'élévateur (40) du distributeur de déodorant et l'élévateur de recharge (40) de l'au moins un ensemble de recharge sont de structure identique ou sont de structure identique à l'exception des dimensions extérieures légèrement différentes.

11. Procédé pour le remplissage d'un distributeur de déodorant selon l'une quelconque des revendications 2 à 5 avec une matière déodorante (50) comprenant les étapes :
- d'amenée du distributeur de déodorant dans une position dans laquelle la face extérieure inférieure du distributeur de déodorant est dirigée vers le haut ;
- de liquéfaction de la matière déodorante (50) ;
- de remplissage du récipient du distributeur de déodorant avec la matière déodorante (50) par la face extérieure inférieure du distributeur de déodorant dans l'au moins une ouverture (22, 42) continue pouvant être fermée dans le distributeur de déodorant ;
- de fermeture de l'au moins une ouverture (22, 42) continue pouvant être fermée dans le distributeur de déodorant ; et
- de solidification de la matière déodorante (50).

12. Procédé pour le remplissage d'un ensemble de recharge selon la revendication 7 avec une matière déodorante (50) comprenant les étapes :
- d'amenée de l'ensemble de recharge dans une position dans laquelle la face extérieure inférieure de l'ensemble de recharge est dirigée vers le haut ;
- de liquéfaction de la matière déodorante (50) ;
- de remplissage du récipient de recharge (10') de l'ensemble de recharge avec la matière déodorante (50) par la face extérieure inférieure de l'ensemble de recharge dans l'au moins une ouverture (22) continue pouvant être fermée dans l'ensemble de recharge ;
- de fermeture de l'au moins une ouverture (22) continue pouvant être fermée dans l'ensemble de recharge ; et
- de solidification de la matière déodorante (50).

13. Utilisation d'un dispositif de remplissage pour la matière déodorante (50), dans laquelle sur le dispositif de remplissage sont remplis dans un ordre quelconque au moins un distributeur de déodorant selon l'une quelconque des revendications 2 à 5 dans un procédé selon la revendication 11 et au moins un ensemble de remplissage selon la revendication 7 dans un procédé selon la revendication 12.

14. Procédé pour le remplissage d'un distributeur de déodorant selon la revendication 1 par un ensemble de recharge selon la revendication 8 comprenant l'étape :
- d'insertion de l'ensemble de recharge dans le récipient (10) du distributeur de déodorant par un mouvement rectiligne, jusqu'à ce que le premier raccord (21) du corps rotatif (20) du distributeur de déodorant soit relié de manière solidaire en rotation et par coopération de formes au deuxième raccord (31) de la broche de recharge (32) de l'ensemble de recharge.

15. Procédé pour le remplissage d'un distributeur de déodorant selon l'une quelconque des revendications 2 à 6 par un ensemble de recharge selon la revendication 8 comprenant les étapes :
- de rotation du corps rotatif (20) du distributeur de déodorant dans le sens de montée, jusqu'à ce que l'élévateur (40) dans la position finale se trouve sur l'extrémité supérieure de la broche (32),
- de rotation du corps rotatif (20) du distributeur de déodorant, de préférence dans le sens de descente, plus préférentiellement dans le sens de montée, et ainsi de rupture de la liaison du premier raccord (21) du corps rotatif (20) au deuxième raccord (31) de la broche (32) ;
- de retrait de la broche (32) avec le deuxième raccord (31) et de l'élévateur (40) hors du récipient (10) ; et
- d'insertion de l'ensemble de recharge dans le récipient (10) du distributeur de déodorant par un mouvement rectiligne, jusqu'à ce que le premier raccord (21) du corps rotatif (20) du distributeur de déodorant soit relié de manière solidaire en rotation et par coopération de formes au deuxième raccord (31) de la broche de recharge (32) de l'ensemble de recharge.
